# FASCICULE DE BREVET EUROPEEN

(11) **EP 4 405 246 B1**
(45) Date de publication et mention de la délivrance du brevet: **22.10.2025**
(21) Numéro de dépôt: 22789267.6
(22) Date de dépôt: 19.09.2022
(51) Int. Cl.: B63H 9/061, B63H 9/08, B63H 9/10

(54) **ENSEMBLE COMPRENANT UNE VOILE PROFILEE; UN MAT PLUSIEURS DISPOSITIFS CAMBREURS POUR VOILE PROFILEE, ET UN SYSTEME DE REDUCTION DE LA SURFACE DE LA VOILE PROFILEE EN PRISE AVEC LE VENT**
ANORDNUNG MIT EINEM FLÜGELSEGEL, EINEM MAST UND MEHREREN WÖLBUNGSVERSTELLVORRICHTUNGEN FÜR EIN FLÜGELSEGEL UND SYSTEM ZUR REDUZIERUNG DES BEREICHS DES DEN WIND FANGENDEN FLÜGELS
ASSEMBLY COMPRISING A WINGSAIL, A MAST AND MULTIPLE CAMBER-ADJUSTING DEVICES FOR A WINGSAIL, AND A SYSTEM FOR REDUCING THE AREA OF THE WINGSAIL CATCHING THE WIND

(30) Priorité: 21.09.2021 FR 2109908
(43) Date de publication de la demande: 31.07.2024
(73) Titulaire: Marcovich, Philippe, 60260 Lamorlaye (FR); De Turckheim, Hugues, 04170 Saint Andre Les Alpes (FR)
(72) Inventeur: DE TURCKHEIM, Hugues, 04170 SAINT ANDRE LES ALPES (FR)
(74) Mandataire: Plasseraud IP
(86) Numéro de dépôt international: PCT/FR2022/051760
(87) Numéro de publication internationale: WO 2023/047048

(56) Documents cités:
- EP-A1- 3 299 275
- WO-A1-2021/148734
- WO-A2-91/04191
- JP-A- 2011 098 669

## Description

La présente divulgation est relative à un ensemble comprenant une voile profilée ; un mât et plusieurs dispositifs cambreurs pour voile profilée, ainsi qu'un système de réduction de la surface de la voile profilée en prise avec le vent.

Un tel système de réduction est avantageusement configuré pour ajuster la surface de la voile profilée en utilisation, en particulier lors de la navigation pour un voilier, et afin d'adapter la surface utile de la voile profilée avec la force du vent.

La présente divulgation concerne encore un procédé de réduction de la surface de la voile profilée en prise avec le vent.

### Domaine technique

La présente divulgation relève du domaine de gréements, et plus particulièrement des voiles profilées, encore appelé « voiles ailes » ou « voiles épaisses » », « voile épaisse à double peaux » ou « aile », par l'homme du métier, et plus particulièrement des mécanismes, internes à la voile permettant de changer le profil de la voile.

### Technique antérieure

Il est connu du document WO2021/148734A1 du présent inventeur un ensemble comprenant une voile profilée ; un mât et plusieurs dispositifs cambreurs pour voile profilée, les dispositifs cambreurs comprenant :
- une structure semi-rigide, élastiquement déformable, y compris :
   -- deux sections de longueur, s'étendant l'une devant l'autre, formant respectivement une première section de longueur solidaire d'une première surface de la voile profilée, et une deuxième section de longueur solidaire d'une deuxième surface de la voile profilée,
   -- une section de liaison en U, reliant entre-elles en les prolongeant la première section de longueur et la deuxième section de longueur au niveau du bord d'attaque de la voile profilée, les deux sections de longueur se terminant au niveau du bord de fuite de la voile par deux extrémités libres.

Selon le document WO 2021/148734 des moyens d'actionnement relient entre-elles, d'une part, les deux extrémités libres de la structure semi-rigide, ou au moins l'une des deux extrémités libres, et d'autre part, la section de liaison en U, configurés pour cambrer la première section de longueur et la deuxième section de longueur de la structure semi-rigide par une mise en tension des deux extrémités libres avec la section de liaison en U de la structure semi-rigide, ou au moins par une mise en tension de l'une des deux extrémités libres avec la section de liaison en U de la structure semi-rigide, et la génération d'un décalage entre les deux extrémités libres . Dans un tel ensemble, le mât s'étend interne à la structure semi-rigide, entre les deux sections de longueur constituées par la première section de longueur et la deuxième section de longueur de la structure semi-rigide.

Les moyens d'actionnement sont configurés pour cambrer la structure semi-rigide sélectivement :
- dans une première position cambrée dans laquelle ladite première section de longueur est de profil concave lorsque ladite deuxième section de longueur est de profil convexe,
- dans une deuxième position cambrée dans laquelle ladite deuxième section de longueur est de profil concave lorsque ladite première section de longueur est de profil convexe.

Les dispositifs cambreurs selon WO 2021/148734 sont configurés pour être aisément déplaçables le long du mât, ce qui permet de hisser la voile profilée, ou au contraire de l'affaler en une position basse, aisément.

La présente divulgation s'intéresse toutefois ici à la problématique de la réduction de la surface utile de la voile en la repliant afin d'adapter sa dimension par gros temps. Il est ainsi connu de réduire la voile en la repliant sur la bôme et selon une procédure connue par l'homme du métier sous l'appellation « prise de ris ».

L'enseignement de WO 2021/148734 reste muet quant à un système de réduction de la surface de voile utilisée en prise avec le vent, et configuré pour adapter la surface de la voile en fonction de la force du vent.

Selon l'état de la technique des gréments, en particulier des grand-voiles classiques (non profilées), les voiles triangulaires comprennent en partie supérieure un point de drisse auquel est accrochée la drisse et un point d'amure et un point d'écoute en partie inférieure de la voile. Lorsque la voile est hissée en position haute, on règle la voile pour que le guindant (le bord avant entre le point de drisse et le point d'amure) et la chute (bord arrière entre le point de drisse et le point d'écoute) soient étarqués comme souhaité selon les conditions de vent.

Afin de réduire la surface utile de la (grand) voile par vent fort, la toile de la voile est typiquement équipée des ris (et en particulier d'un premier ris, deuxième ris, troisième ris) constitués respectivement classiquement par des œillets situés sur différents niveaux de hauteur au-dessus du point d'écoute et du pont d'amure.

Après avoir choqué la drisse et descendu partiellement la voile jusqu'à ce que le ris (premier ris, deuxième ris...) soit à hauteur de la bôme ; les œillets des ris sont utilisés pour étarquer la bordure de la voile. A cet effet on peut utiliser un cordage appelé « bosse de ris » notamment présent sur la chute d'une voile. Des seconds cordages typiquement appelés « garcettes de ris », attachées à la toile de la voile sont alors utilisés pour ferler la partie excédentaire de la voile, inutilisée, à sa base, après la prise de ris. Les garcettes passent typiquement par l'œillet de ris et sont d'une longueur suffisante pour maintenir l'excédent de voile en le maintenant sur la bôme, en entourant la bôme.

L'état de la technique connaît encore les bômes avec enrouleurs, cet enrouleur permettant d'automatiser la prise de ris, en enroulant la portion inférieure de la voile de la dimension souhaitée, toujours afin de réduire la surface de la voile avec le vent.

Selon les constatations de l'inventeur, les systèmes classiques de prise de ris, à œillets selon l'état de la technique des voiles triangulaires, ou encore à enrouleur, sont inadaptés avec une voile profilée d'un ensemble tel que divulgué selon WO2021/148734A1.

En particulier, on notera que l'état de la technique avec ris à œillets avec garcettes comprennent des cordages attachés directement à la toile de la voile, utilisés pour ferler la partie excédentaire de la voile, et qui engendrent des contraintes locales sur la toile de la voile, contraintes locales susceptibles d'engendrer des arrachements par vent fort, avec déchirement de la voile.

### Résumé

La présente divulgation vient améliorer la situation.

Il est proposé un ensemble comprenant une voile profilée ; un mât et plusieurs dispositifs cambreurs pour voile profilée, tout ou partie des dispositifs cambreurs comprenant :
- une structure semi-rigide, élastiquement déformable, y compris :
   -- deux sections de longueur, s'étendant l'une devant l'autre, formant respectivement une première section de longueur solidaire d'une première surface de la voile profilée, et une deuxième section de longueur solidaire d'une deuxième surface de la voile profilée,
   -- une section de liaison en U, reliant entre-elles en les prolongeant la première section de longueur et la deuxième section de longueur au niveau du bord d'attaque de la voile profilée, les deux sections de longueur se terminant au niveau du bord de fuite de la voile par deux extrémités libres,
et dans lequel le mât s'étend interne à la structure semi-rigide, entre les deux sections de longueur et dans lequel la voile profilée est configurée pour être :
- hissée le long du mât, en une position haute de la voile profilée, les dispositifs cambreurs dans des positions écartées les unes des autres,
- affalée le long du mât en position basse de la voile profilée, les dispositifs cambreurs dans des positions rapprochées les unes des autres.

Selon la présente divulgation, ledit ensemble comprend un système de réduction de la surface de la voile profilée en prise avec le vent, configuré pour réduire la surface de la voile profilée en une position intermédiaire le long du mât entre ladite position haute de la voile profilée et la position basse, comprenant :
- plusieurs sections de la voile profilée, distinctes et séparées, suivant la direction du mât, en toile souple, avec au moins une première section de voile profilée et une deuxième section de voile profilée,
- plusieurs des dispositifs cambreurs étant des dispositifs cambreurs structurels, comprenant un dispositif cambreur de base et au moins un dispositif cambreur intermédiaire, ledit au moins un dispositif cambreur intermédiaire, structurel, assurant la transmission des efforts dus à la pression du vent sur la voile profilée entre deux successives des sections de voile profilée, séparées et distinctes, avec un bord inférieur de la première section de voile profilé lié à un bord supérieur du dispositif cambreur de base, et un bord supérieur de la première section de voile profilée lié à un bord inférieur d'un premier dispositif cambreur intermédiaire, un bord inférieur de la deuxième section de voile profilé lié à un bord supérieur du premier dispositif cambreur intermédiaire, de sorte que dans la position haute de la voile profilée, la toile alors tendue de la première section de la voile profilée et la toile alors tendue de deuxième section de voile profilée s'étendent suivant la direction du mât, de manière discontinue, la structure semi-rigide dudit premier dispositif cambreur intermédiaire, prolongeant la première section de voile profilée et la deuxième section de voile profilée dans la position haute de la voile profilée en assurant la transmission des efforts entre la première section de voile profilée et la deuxième section de voile profilée,
- un système de fixation, amovible, assurant la liaison entre les dispositifs cambreurs, structurels, au moins entre le dispositif cambreur de base et ledit premier dispositif cambreur intermédiaire, afin d'obtenir une première réduction de surface de la voile profilée, voire la liaison entre deux dispositifs cambreurs intermédiaires successifs afin d'obtenir au moins une deuxième réduction (ou plus) de surface de la voile profilée supérieure à la première réduction de surface, lorsque la voile profilée est dans une position intermédiaire entre ladite position haute de la voile profilée et la position basse de la voile profilée, les dispositifs cambreurs structurels dans des positions rapprochées les unes des autres en tout ou partie, avec au moins le dispositif cambreur de base et le premier dispositif cambreur rapprochés l'un de l'autre, la toile de la première section de voile accumulée, excédentaire étant de préférence maintenue par un lien du système de fixation joignant la structure semi-rigide du dispositif cambreur de base à la structure semi-rigide du premier dispositif cambreur intermédiaire.

Les caractéristiques exposées dans les paragraphes suivants peuvent, optionnellement, être mises en œuvre. Elles peuvent être mises en œuvre indépendamment les unes des autres ou en combinaison les unes avec les autres.

Selon un mode de réalisation, le système de fixation peut comprendre des points d'accrochage saillants extérieurement le long de la première section de longueur de la deuxième section de longueur des dispositifs cambreurs structurels, ainsi qu'au moins un lien souple, configuré pour accrocher les points d'accrochage de deux dispositifs cambreurs successifs lorsque la voile profilée est dans ladite position intermédiaire avec rapprochement des deux dispositifs cambreurs successifs, en maintenant la section de voile accumulée et liée aux deux dispositifs cambreurs successifs. Les points d'accrochage peuvent être des crochets ou des tétons notamment à extrémités élargies.

Selon un mode de réalisation, lesdits dispositifs cambreurs comprennent, outre les dispositifs cambreurs structurels du système de réduction de la surface de la voile profilée en prise avec le vent, des dispositifs cambreurs secondaires, coopérant avec les différentes sections de voile profilées, chacun en une position intermédiaire de la section de voile profilée entre le bord supérieur et le bord inférieure de ladite section de voile profilée.

La structure semi-rigide des dispositifs cambreurs structurels du système de réduction de la surface de la voile profilée en prise avec le vent peut présenter une dimension en hauteur, suivant la direction du mât, supérieure à la dimension en hauteur des dispositifs cambreurs secondaires. La rigidité (selon la direction du mât, à savoir notamment le direction verticale) de la structure semi-rigide des dispositifs cambreurs structurels est supérieure la rigidité des dispositifs cambreurs secondaires.

Le nombre de sections de voile profilée distinctes est égal au nombre entier N compris entre 2 et 10, tel que N égal à 5, et le nombre de dispositifs cambreurs structurels du système de réduction de la surface de la voile profilée en prise avec le vent est égal au nombre entier N.

Selon un mode de réalisation, les différentes sections de voile profilée sont dans des toiles présentant des propriétés différentes, en particulier des matières différentes et/ou des grammages différents.

Selon un mode de réalisation, ledit ensemble comprend des moyens d'actionnement reliant entre-elles, d'une part, les deux extrémités libres de la structure semi-rigide, ou au moins l'une des deux extrémités libres , et d'autre part, la section de liaison en U, configurés pour cambrer la première section de longueur et la deuxième section de longueur de la structure semi-rigide par une mise en tension des deux extrémités libres avec la section de liaison en U de la structure semi-rigide, ou au moins par une mise en tension de l'une des deux extrémités libres avec la section de liaison en U de la structure semi-rigide, et la génération d'un décalage entre les deux extrémités libres.

En particulier, les moyens d'actionnement configurés pour cambrer la première section de longueur et la deuxième section de longueur de la structure semi-rigide peuvent comprendre au moins un actionneur, présentant deux extrémités longitudinales, ledit actionneur, activable étant rétractable lorsque activé avec rapprochement de ses deux extrémités longitudinales, ledit au moins un actionneur s'étendant le long de l'une des deux sections de longueur de la structure semi-rigide, première section de longueur ou deuxième section de longueur, ledit actionneur étant interne à la structure semi-rigide, contenu dans un plan de la structure semi-rigide,
et dans lequel l'une des extrémités longitudinales dudit au moins un actionneur est reliée à l'une des deux extrémités libres par un tendon intérieur alors que l'autre des deux extrémités longitudinales dudit au moins l'actionneur est reliée soit à point d'ancrage solidaire de la section de liaison en U, soit à l'autre des deux extrémités libres via un renvoi d'angle solidaire de la section de liaison en U par un tendon extérieur, le tendon extérieur souple passant à l'extérieur de la structure semi rigide, et de la voile profilée entre le renvoi d'angle et respectivement ladite autre des deux extrémités libres.

Les moyens d'actionnement peuvent être configurés pour cambrer la structure semi-rigide sélectivement :
- dans une première position cambrée dans laquelle ladite première section de longueur est de profil concave lorsque ladite deuxième section de longueur est de profil convexe,
- dans une deuxième position cambrée dans laquelle ladite deuxième section de longueur est de profil concave lorsque ladite première section de longueur est de profil convexe.

En particulier, ledit au moins actionneur des moyens d'actionnement peut comprendre :
- un premier actionneur configuré pour cambrer la structure semi-rigide dans ladite première position cambrée, s'étendant le long de la première section de longueur, interne à la structure semi-rigide, solidaire à l'une de ses extrémités longitudinales au tendon extérieur, relié, d'une part, à l'extrémité libre de la première section de longueur par ledit tendon extérieur, souple, qui est extérieur à la structure semi-rigide, via un premier renvoi d'angle solidaire de la section de liaison, en U, le tendon extérieur souple passant à l'extérieur de la structure semi rigide, et de la voile profilée entre le premier renvoi d'angle et respectivement l'extrémité libre de la première section de longueur, le tendon extérieur souple étant interne à la structure semi-rigide entre le premier renvoi d'angle et ledit premier actionneur, le premier actionneur étant solidaire à l'autre de ses extrémités longitudinales au tendon intérieur, ledit premier actionneur relié ; d'autre part ; à l'extrémité libre de ladite deuxième section de longueur par ledit tendon intérieur, qui court le long de la première section de longueur jusqu'à un guide solidaire de ladite première section de longueur avant de relier ladite extrémité libre de ladite deuxième section de longueur, le premier actionneur étant configuré, dans un état actif, pour se rétracter et tirer sur les deux extrémités libres reliées par le tendon extérieur et le tendon intérieur, d'une part, et sur le premier renvoi d'angle, d'autre part, jusqu'à la création du décalage, l'extrémité reliée par le tendon intérieur s'avançant vers le bord d'attaque par rapport à l'extrémité libre reliée par le tendon extérieur en provoquant le cambrage de la structure semi-rigide, le tendon extérieur sollicité s'écartant de la première section de longueur qui prend un profil concave, la deuxième section longueur prenant un profil convexe dans ladite première position cambrée,
- un deuxième actionneur configuré pour cambrer la structure semi-rigide dans ladite deuxième position cambrée, s'étendant le long de la deuxième section de longueur interne à la structure semi-rigide, solidaire à l'une de ses extrémités longitudinales à un tendon extérieur, relié, d'une part, à l'extrémité libre de la deuxième section de longueur par le tendon, extérieur, souple qui est extérieur à la structure semi-rigide, via un deuxième renvoi d'angle solidaire de la section de liaison en U, le tendon extérieur souple passant à l'extérieur de la structure semi-rigide et de la voile profilée entre le deuxième renvoi d'angle et respectivement l'extrémité libre de la deuxième section de longueur, le tendon extérieur souple étant interne à la structure semi-rigide entre le deuxième renvoi d'angle et ledit deuxième actionneur, le deuxième actionneur étant solidaire à l'autre de ses extrémités longitudinales au tendon intérieur, ledit deuxième actionneur relié, d'autre part, à l'extrémité libre de ladite première section de longueur par ledit tendon intérieur qui court le long de la deuxième section de longueur jusqu'à un guide solidaire de ladite deuxième section de longueur avant de relier l'extrémité libre de ladite première section de longueur, le deuxième actionneur étant configuré, dans un état actif, pour se rétracter et tirer sur les deux extrémités libres reliées par le tendon extérieur et le tendon intérieur, d'une part, et sur le deuxième renvoi d'angle, d'autre part, jusqu'à la création du décalage, l'extrémité libre reliée par le tendon intérieur s'avançant vers le bord d'attaque par rapport à l'extrémité libre reliée par le tendon extérieur en provoquant le cambrage de la structure semi-rigide, le tendon extérieur sollicité s'écartant de la deuxième section de longueur qui prend un profil concave, alors que ladite première section de longueur prend un profil convexe dans ladite deuxième position cambrée.

Selon un mode de réalisation, tout ou partie des dispositifs cambreurs présente un système de solidarisation, activable/désactivable, configuré pour assurer la solidarisation du dispositif cambreur sur le mât, le système de solidarisation comprenant:
- un premier brin souple lié à la première section de longueur par deux extrémités longitudinales du premier brin, le premier brin contournant le mât depuis la première section de longueur,
-.un deuxième brin souple lié la deuxième section de longueur par deux extrémités longitudinales du deuxième brin, le deuxième brin contournant le mât depuis la deuxième section de longueur,
- un système d'actionneur, activable, interne à la structure configuré pour passer le premier brin et le deuxième brin dans un état rétracté configuré pour bloquer (ceinturer) le dispositif cambreur sur le mât, enserré entre le premier brin et le deuxième brin, à l'intérieur de la structure semi-rigide, le mât maintenu à distance des deux sections de longueur par le premier brin et le deuxième brin en tension, et jusqu'à un état déployé du premier brin et deuxième brin configuré pour libérer le mât ; et autoriser ainsi le déplacement du dispositif cambreur le long du mât.

Selon un mode de réalisation, le système d'actionneur du système de solidarisation comprend au moins un organe d'actionnement présentant deux extrémités longitudinales, ledit organe d'actionnement, activable étant rétractable lorsque activé avec rapprochement de ses deux extrémités longitudinales.

Selon un mode de réalisation, les dispositifs cambreurs comprennent en tout ou partie un système d'entretoise comprenant une première entretoise, reliant entre-elles la première section de longueur et la deuxième section de longueur, ainsi qu'une deuxième entretoise, reliant entre-elles la première section de longueur et la deuxième section de longueur, de manière parallèle à ladite première entretoise d'une part, et la deuxième section de longueur, d'autre part,
et dans lequel les extrémités longitudinales du premier brin sont solidarisées en deux points d'attache sur la première section de longueur respectivement au niveau des zones de jonction entre les première et deuxième entretoises et la première section de longueur, les extrémités longitudinales du deuxième brin étant solidarisées en deux points d'attache sur la deuxième section de longueur respectivement au niveau des zones de jonction entre les première et deuxième entretoises. Ainsi, le mât s'étend entre les entretoises constituées par la première entretoise et la deuxième entretoise, le premier brin et le deuxième brin enserrés sur le mât assurant le maintien à distance du mât avec la première entretoise, d'une part, et du mât avec la deuxième entretoise, d'autre part.

Selon un mode de réalisation, le système de réduction de la surface de la voile profilée en prise avec le vent comporte un dispositif de serrage, configuré pour rapprocher deux dispositifs cambreurs structurels entre-eux, en particulier le dispositif cambreur de base avec le ou les dispositifs cambreurs intermédiaires, ou encore configuré pour rapprocher deux dispositifs cambreurs intermédiaires entre eux, le dispositif de serrage comprenant :
- des guides tels que des roulettes, solidaires de la structure rigide de deux dispositifs cambreurs structurels à rapprocher, les guides agencés sur un côté interne de la structure semi-rigide, le long de la première section de longueur et/ou le long de la deuxième section de longueur
- au moins un lien de serrage s'étendant au sein de la voile profilée, et qui court le long des guides, en étant guidé par les guides, les guides agencés en alternance sur les deux dispositifs cambreurs suivant le cheminement du lien, le lien fixé à une extrémité distale sur la structure semi-rigide de l'un des deux dispositifs cambreurs à rapprocher
et de sorte que le dispositif de serrage est configuré de sorte qu'une traction sur le lien de serrage provoque le rapprochement des deux dispositifs cambreurs structurels.

La présente divulgation concerne encore un véhicule notamment un voilier comprenant un ensemble selon la présente divulgation.

Selon un second aspect, la présente divulgation concerne un procédé de réduction de la surface de la voile profilée en prise avec le vent à partir d'un ensemble selon la présente divulgation ou appartenant à un voilier selon la présente divulgation à partir d'une position haute de la voile profilée sur le mât, les dispositifs cambreurs dans des positions écartées les unes des autres, et dans lequel on procède à la réduction de la surface de la voile profilée en prise avec le vent en :
- affalant partiellement la voile profilée en une position intermédiaire entre ladite position haute de la voile profilée et la position basse, et en rapprochant au moins le dispositif cambreur de base, et ledit premier dispositif cambreur intermédiaire, voire au moins même deux dispositifs cambreurs intermédiaires successifs, les dispositifs cambreurs structurels dans des positions rapprochées les unes des autres en tout ou partie,
- mise en place du lien du système de fixation entre au moins le dispositif cambreur de base et le premier dispositif cambreur intermédiaire rapprochés l'un de l'autre, la toile de la première section de voile accumulée et maintenue par au moins le lien joignant la structure semi-rigide du dispositif cambreur de base à la structure semi-rigide du premier dispositif cambreur intermédiaire, voire mise en place d'au moins un lien supplémentaire entre les dispositifs cambreurs successifs intermédiaires le lien intermédiaire maintenant la section de voile accumulée entre lesdits dispositifs cambreurs intermédiaires.

### Brève description des dessins

D'autres caractéristiques, détails et avantages apparaîtront à la lecture de la description détaillée ci-après, et à l'analyse des dessins annexés, sur lesquels :
**Fig. 1**
   [Fig. 1] montre en transparence une vue schématique d'un gréement comportant une voile profilée, ainsi qu'une pluralité de dispositifs cambreurs dans leur position de repos, les dispositifs cambreurs étant configurés pour cambrer la voile profilée, sélectivement dans un premier sens et un deuxième sens, la voile profilée étant portée par un mât, s'étendant interne aux structures semi-rigides des dispositifs cambreurs.
**Fig. 1a**
   [Fig. 1a] est une vue schématique de la section de la voile profilée, en trait pleins, dans la position de repos du dispositif cambreur, et en traits pointillés dans deux positions cambrées distinctes, dans un sens et dans l'autre par rapport à la position de repos.
**Fig. 2**
   [Fig. 2] montre un mode de réalisation du dispositif cambreur (tendon souple et muscles pneumatiques des moyens d'actionnement non illustrés) y compris la structure semi-rigide, dans sa position de repos, formée d'une tige courbée formant la section de liaison, la première section de longueur et la deuxième section de longueur, ainsi qu'un premier renvoi d'angle et un second renvoi d'angle, tous deux comprenant chacun une poulie, un système d'entretoise y compris, un première entretoise et un deuxième entretoise, un système de liaison souple, y compris un premier lien souple et un second lien souple entrelacés l'un à l'autre, et des moyens de fixation pour le bord de chaque voile profilée, à chaque extrémité libre de la structure semi-rigide, ainsi que deux guides solidaires de la première et deuxième section de longueur à proximité des extrémités libres, assurant un guidage des tendons souples.
**Fig. 3**
   [Fig. 3] est une vue du dispositif cambreur dans une position cambrée de la structure semi-rigide élastique sous l'action de moyens d'actionnement (non illustrés).
**Fig. 4**
   [Fig. 4] est une vue du dispositif cambreur de la figure 3, les moyens d'actionnement entièrement illustrés, y compris le premier actionneur sous forme d'un muscle pneumatique longeant la première section de longueur dans un état déployé (non activé), relié à l'extrémité libre de la première section par un tendeur extérieur via un premier renvoi d'angle, et relié à l'extrémité libre de la deuxième section par un tendeur intérieur, les moyens d'actionnement comprenant encore un deuxième actionneur formé par un muscle pneumatique, dans un état rétracté (activé) relié à l'extrémité libre de la deuxième section de longueur par un tendon extérieur via un deuxième renvoi d'angle, et relié à l'extrémité libre de la première section de longueur par un tendon intérieur, le deuxième actionneur déformant la structure semi-rigide dans une position cambrée par une mise en tension entre les extrémités libres, une part, et le deuxième renvoi d'angle solidaire de la section de liaison en U, d'autre part.
**Fig. 5**
   [Fig. 5] est une vue de détail du système d'entretoise de la structure semi-rigide, y compris la première entretoise et la seconde entretoise.
**Fig. 6**
   [Fig. 6] est une vue en éclaté de la voile profilée et des dispositifs cambreurs, illustrant à gauche différentes sections de voiles profilées, séparées et distinctes, à savoir une première section, une deuxième, une troisième, une quatrième et une cinquième sections de voile profilée, et à droite, les dispositifs cambreurs, y compris, d'une part, cinq dispositifs cambreurs structurels faisant partie du système de réduction de la surface de la voile profilée en prise avec le vent, avec du bas vers la haut, un dispositif cambreur de base formant une bôme, et des premier, deuxième, troisième et quatrième dispositifs cambreurs intermédiaires, et, d'autre part, des dispositifs cambreurs secondaires, de moindre hauteur suivant la hauteur, repartis au-dessus du dispositif cambreur de base, intercalés entre les dispositifs cambreurs structurels, voire répartis au-dessus du dispositif cambreur structurel le plus supérieur, à savoir le quatrième dispositif cambreur intermédiaire.
**Fig. 7**
   [Fig. 7] illustre trois vues dudit ensemble, avec de gauche à droite :
   - à gauche, une position haute de la voile profilée le long du mât, la surface de la voile profilée entièrement déployée et en prise avec le vent
   - au milieu, une première position intermédiaire de la voile profilée assurant une première réduction de la surface de la voile profilée en prise avec le vent (à savoir un « premier ris ») dans laquelle le dispositif cambreur de base et le premier dispositif cambreur intermédiaire sont rapprochés l'un de l'autre, la première section de voile profilée accumulée étant maintenue par un lien du système de fixation reliant le dispositif cambreur de base et le premier dispositif cambreur intermédiaire,
   - à droite, une deuxième position intermédiaire de la voile profilée assurant une deuxième réduction de la surface de la voile profilée en prise avec le vent (à savoir « un deuxième ris ») dans laquelle non seulement le dispositif cambreur de base et le premier dispositif cambreur intermédiaire sont rapprochés l'un de l'autre, mais encore le premier dispositif cambreur intermédiaire et le deuxième dispositif cambreur intermédiaire sont rapprochés l'un de l'autre, la première section de voile profilée accumulée étant maintenue par un (premier) lien du système de fixation reliant le dispositif cambreur de base et le premier dispositif cambreur intermédiaire, la deuxième section de voile profilée accumulée étant maintenue par un lien supplémentaire (deuxième lien) du système de fixation reliant le premier dispositif cambreur intermédiaire et le deuxième dispositif cambreur intermédiaire.
**Fig. 8**
   [Fig. 8] est une vue détail du système de fixation de la figure 7 dans la deuxième position intermédiaire profilée assurant une deuxième réduction de la surface de la voile profilée en prise avec le vent, illustrant en particulier les liens et les points d'accrochage sur les structures semi-rigides des dispositifs cambreurs structurels.
**Fig. 9**
   [Fig. 9] est une vue de détail (voile profilée non illustrée) illustrant le mât, un dispositif cambreur intermédiaire, structurel, et deux dispositifs cambreurs secondaires, de part et d'autre dudit dispositif cambreur intermédiaire dont la structure semi-rigide est de dimension hauteur inférieure à la dimension en hauteur du dispositif cambreur intermédiaire, les dispositifs cambreurs comprenant un système de solidarisation, activable/désactivable, configuré pour assurer la solidarisation du dispositif cambreur sur le mât, avec un premier brin et une deuxième brin respectivement formés par des muscles artificiels configurés pour ceinturer le mât lorsque rétractés en longueur.
**Fig. 10**
   [Fig. 10] est une vue de l'ensemble comprenant la voile profilée hissée en position haute le long du mât et les dispositifs cambreurs en des positions écartées les unes des autres, illustrant de manière notable des tuyaux, flexibles élastiques, d'alimentation pour l'alimentation en fluide sous pression des muscles artificiels des dispositifs cambreurs et/ou de muscles artificiels pour le ceinturage du mât, les tuyaux élastiques conformés en serpentin, les tuyaux déployés avec écartement des spires du serpentin.
**Fig. 11**
   [Fig. 11] est une vue de l'ensemble de la figure 10, une fois la voile profilée affalée en position basse sur le mât, les dispositifs cambreurs en des positions rapprochées par comparaison avec à la vue de la figure 10, les tuyaux rétractés avec rapprochement des spires du serpentin sous l'élasticité du serpentin.
**Fig. 12**
   [Fig. 12] est une vue schématique d'un muscle artificiel dans sa position non activée, à savoir le muscle déchargé du fluide sous pression.
**FIG. 13**
   [Fig. 13] est une vue schématique du muscle artificiel de la figure 12 dans sa position activée, à savoir le muscle alimenté du fluide sous pression, ce qui provoque une augmentation de sa section et la rétractation en longueur de l'actionneur avec rapprochement de ses extrémités longitudinales.
**FIG. 14**
   [Fig. 14] est une vue de coupe de la figure 13 illustrant en coupe l'enveloppe sous forme d'une tresse, et le ballon (étanche) reçu à l'intérieur de l'enveloppe alimenté en fluide sous pression.
**FIG. 15**
   [Fig. 15] est une vue d'un ensemble selon la présente divulgation conforme à un second mode de réalisation qui comprend de manière notable, un dispositif de serrage comportant un ou plusieurs liens de serrage guidé(s) par des guides, internes au sein des structures semi-rigides des dispositifs cambreurs de base et des dispositifs cambreurs intermédiaires.
**FIG. 16**
   [Fig. 16] est une vue de détail du positionnement des guides le long d'une section de longueur de la structure semi-rigide à l'intérieur de la voile profilée.
**FIG. 17**
   [Fig. 17] est une vue de détail des positionnements des guides le long d'une section de longueur de la structure semi-rigide à l'intérieur de la voile profilée.
**FIG. 18**
   [Fig. 18] est une vue de détail des positionnements des guides positionnés, en alternance, sur les structures rigides de deux dispositifs cambreurs intermédiaires consécutifs, les guides traversés par un même lien de serrage, une traction sur le lien de serrage assurant le rapprochement des deux dispositifs cambreurs intermédiaires.

### Description des modes de réalisation

Les dessins et la description ci-après contiennent, pour l'essentiel, des éléments de caractère certain. Ils pourront donc non seulement servir à mieux faire comprendre la présente divulgation, mais aussi contribuer à sa définition, le cas échéant.

Aussi, la présente divulgation est relative à un ensemble comprenant une voile profilée, un mât et plusieurs dispositifs cambreurs pour voile profilée.

Tout ou partie des dispositifs cambreurs comprennent (pour chaque dispositif cambreur) :
- une structure semi-rigide, élastiquement déformable, y compris :
   -- deux sections de longueur, s'étendant l'une devant l'autre, formant respectivement une première section de longueur solidaire d'une première surface de la voile profilée, et une deuxième section de longueur solidaire d'une deuxième surface de la voile profilée,
   -- une section de liaison en U, reliant entre-elles en les prolongeant la première section de longueur et la deuxième section de longueur au niveau du bord d'attaque de la voile profilée, les deux sections de longueur se terminant au niveau du bord de fuite BF de la voile par deux extrémités libres,
- éventuellement, un système d'entretoise, comprenant au moins une entretoise reliant entre-elles la première section de longueur et la deuxième section de longueur, configurée pour travailler en compression et en traction, pour maintenir un écart entre les deux sections de longueur.

Le dispositif cambreur 1 peut comprendre encore selon une première possibilité (illustré notamment à la figure 4) des moyens d'actionnement 4 reliant entre-elles, d'une part, les deux extrémités libres 23,24 de la structure semi-rigide, et d'autre part, la section de liaison 22 en U, configurés pour cambrer la première section de longueur et la deuxième section de longueur de la structure semi-rigide par une mise en tension des deux extrémités libres 23,24 avec la section de liaison 22 en U de la structure semi-rigide 2, et la génération d'un décalage entre les deux extrémités libres 23,24.

Selon une seconde possibilité (non illustrée dans la présente demande, mais illustrée notamment à la figure 11 ou 12 du document WO2021/148734A1) le dispositif cambreur 1 comprend des moyens d'actionnement 4 reliant entre-elles, d'une part, au moins l'une des deux extrémités libres 23,24, et d'autre part, la section de liaison 22 en U, configurés pour cambrer la première section de longueur et la deuxième section de longueur de la structure semi-rigide par une mise en tension de l'une des deux extrémités libres 23,24 avec la section de liaison 22 en U de la structure semi-rigide 2 et la génération d'un décalage d entre les deux extrémités libres 23,24.

Comme illustrée à titre indicatif à la figure 1, une voile profilée peut être pourvue de plusieurs dispositifs cambreurs, sur la hauteur de la voile profilée. Les dispositifs cambreurs sont répartis sur la hauteur de la voile profilée. La structure semi- rigide 2 de chaque dispositif cambreur 1, comprend la première section de longueur 20 solidaire d'une première surface S1 de la voile profilée V, et la deuxième section de longueur 21 solidaire d'une deuxième surface S2 de la voile profilée V, ainsi que la section de liaison 22 en U, reliant entre elles en les prolongeant la première section de longueur 20 et la deuxième section de longueur 21 au niveau du bord d'attaque BA de la voile profilée, les deux sections de longueur se terminant au niveau du bord de fuite BF de la voile par deux extrémités libres 23,24.

La voile profilée, souple, s'étend depuis l'une des extrémités libres 23, 24, jusqu'à l'autre, en passant devant la section de liaison 22 ; un U formant le bord d'attaque BA. La voile profilée peut être fixée par deux bords de voile aux extrémités libre 23,24 via des moyens de fixation 6, notamment par pincement des bords de voile.

Des moyens de commande sont configurés pour contrôler conjointement dans le même sens les différents moyens d'actionnement 4 des dispositifs cambreurs pour cambrer la première surface S1 de la voile profilée et la deuxième surface S2 de la voile profilée. Par exemple, les dispositifs cambreurs peuvent prendre une (notamment première) position cambrée pour laquelle la première section de longueur 20 prend un profil concave lorsque la deuxième section de longueur prend un profil convexe et/ou une (notamment deuxième) position cambrée dans laquelle ladite deuxième section de longueur 21 est de profil concave lorsque ladite première section de longueur 20 est de profil convexe.

On notera encore qu'un ensemble notamment un gréement selon la présente divulgation permet avantageusement d'affaler la voile profilée V, le long du mât M, les dispositifs cambreurs (à l'exception éventuelle de celui formant la bôme) ; solidaires de la voile profilée, descendant avec la voile profilée le long du mât, en particulier lorsque la drisse est relâchée à savoir dans le sens opposé à celui du hissage de la voile profilée.

Aussi, le mât s'étend interne à la structure semi-rigide, entre les deux sections de longueur et dans lequel dans lequel la voile profilée est configurée pour être :
- hissée le long du mât M, en une position haute de la voile profilée, les dispositifs cambreurs 1 dans des positions écartées les unes des autres,
- affalée le long du mât M en position basse de la voile profilée, les dispositifs cambreurs 1 dans des positions rapprochées les unes des autres.

La présente divulgation concerne encore un véhicule comprenant un tel gréement, et en particulier un navire ou bateau à voile, ou encore un char à voile.

La position cambrée peut être réglée lors des manœuvres, par exemple en passant de la première position cambrée Pc1 à la deuxième position cambrée Pc2 des dispositifs cambreurs (de concavité inversée) lors des manœuvres de changement de bord, qu'il s'agisse de manœuvres de virement de bord ou de manœuvres d'empannage.

Les actionneurs utilisés pour les moyens d'actionneur peuvent être progressifs (et non tout ou rien) et prendre plusieurs positions permettant de cambrer plus ou moins fortement la première et la deuxième surface de voile, dans un sens ou dans l'autre. Il est possible de régler la concavité de la surface de la voile en prise avec le vent afin de maximiser l'effort nécessaire à l'avance du véhicule en fonction des conditions de vent.

Le dispositif cambreur le plus inférieur, peut simultanément constituer une bôme, notamment articulée au mât, permettant d'orienter la voile profilée. La bôme est orientée en fonction de condition de vent et de la direction d'avance du navire.

La structure semi-rigide 2 comprenant la section de liaison 22 et les deux sections de longueur 20, 21, peut être constituée par un élément semi-rigide d'un seul tenant, maintenu courbé par le système d'entretoise 3 ; et le cas échéant un système de liaison 5, souple, qui est décrit par la suite.

Par exemple, ledit élément d'un seul tenant est une tige, notamment rectiligne au repos et courbée pour former la structure semi-rigide 2, ou une lame notamment plane au repos et courbée pour former la structure semi-rigide. La tige ou la lame est courbée pour former la première section de longueur 20, la deuxième section de longueur 21 et la section de liaison 22 en U. Par exemple, la structure semi-rigide peut être constituée par une lame courbée pour la bôme du gréement et des tiges courbées pour les structures semi-rigides des autres dispositifs cambreurs (situés au-dessus de la bôme).

Alternativement, les différentes sections de la structure semi-rigide 2, y compris la première section de longueur 20 et la deuxième section de longueur 21 et la section de liaison 22, peuvent être constituées par plusieurs éléments de structure assemblés les uns aux autres.

Selon un mode de réalisation, les dispositifs cambreurs comprennent en tout ou partie le système d'entretoise 3 qui peut comprendre une première entretoise 30, reliant entre-elles la première section de longueur 20 et la deuxième section de longueur 2, ainsi qu'une deuxième entretoise 31, reliant entre elles la première section de longueur 20 et la deuxième section de longueur 21, de manière parallèle à ladite première entretoise 30. Les entretoises sont de longueurs figées ou éventuellement télescopiques, comme décrit dans WO2021/148734A1 du présent inventeur. On remarque que le mât s'étend entre les entretoises constituées par la première entretoise et la deuxième entretoise. Les entretoises (première et deuxième) sont configurées pour travailler en tension et en compression.

Les caractéristiques précédemment décrites dans la description détaillée sont connues en soi du document WO2021/148734A1. La présente divulgation s'intéresse toutefois ici au problématique de la réduction de la surface utile de la voile en la repliant afin d'adapter sa dimension par gros temps. Dans le domaine de la navigation à voile ; il est connu de réduire la voile en la repliant sur la bôme et selon une procédure connue par l'homme du métier sous l'appellation « prise de ris ».

Selon l'état de la technique des grand-voiles, les voiles triangulaires (non profilées) comprennent en partie supérieure un point de drisse auquel est accroché la drisse et un point d'amure et un point d'écoute en partie inférieure de la voile. Lorsque la voile est hissée en position haute, on règle la voile pour que le guindant (le bord avant entre le point de drisse et le point d'amure) et la chute (bord arrière entre le point de drisse et le point d'écoute) soient correctement étarqués à la tension souhaitée.

Afin de réduire la surface utile de la grand-voile par vent fort, la toile de la voile comprend typiquement des ris (premier ris, deuxième ris, troisième ris, voire plus) constitués respectivement par des œillets, situés sur différents niveaux de hauteur au-dessus du point d'écoute et du pont d'amure.

Après avoir choqué la drisse et descendu partiellement la voile jusqu'à ce que le ris (premier ris/deuxième sirs) soit à hauteur de la bôme ; les œillets des ris sont utilisés pour étarquer la bordure de la voile. A cet effet, on peut utiliser une bosse de ris présente sur la chute d'une voile. Des seconds cordages typiquement appelés garcettes de ris sont alors utilisés pour ferler la partie excédentaire et inutilisée à la base de la voile après la prise de ris. Les garcettes passent typiquement par l'œillet de ris et sont d'une longueur suffisante pour maintenir l'excédent de voile en l'entourant autour de la bôme.

On connait encore les bômes avec enrouleurs qui permettent d'automatiser la prise de ris. Selon les constatations des inventeurs, les systèmes classiques de prise de ris, à œillets selon l'état de la technique des voiles triangulaires, ou à enrouleur, sont inadaptés avec une voile profilée d'un ensemble selon la présente divulgation et en particulier divulgué selon WO2021/148734A1.

L'état de la technique avec ris à œillets avec garcettes comprend des cordages attachés directement à la toile de la voile, utilisés pour ferler la partie excédentaire de la voile, et qui engendrent des contraintes locales sur la toile de la voile susceptibles d'engendrer des arrachements par vent fort, avec des déchirements de la voile.

La présente divulgation remédie à cette situation.

A cet effet, ledit ensemble selon la présente divulgation comprend avantageusement un système de réduction de la surface de la voile profilée en prise avec le vent, configuré pour réduire la surface de la voile profilée en une position intermédiaire le long du mât entre ladite position haute de la voile profilée et la position basse.

Un tel système de réduction de la surface de la voile profilée en prise avec le vent comprend, de manière notable, plusieurs sections de voile profilée SV1, SV2, SV3, SV4, SV5, distinctes et séparées, suivant la direction du mât, en toile souple, avec au moins une première section de voile profilée SV1 et une deuxième section de voile profilée SV2.

Par convention, la première section de voile profilée SV1, la deuxième section de voile profilée, et plus généralement le k^{ème} section de voile profilée Svk sont disposées, suivant la hauteur du mât, les unes à la suite des autres, de la base vers la tête du mât M.

De manière générale, le nombre de sections de voile profilée SV1 à SV5 distinctes est égal au nombre entier N qui peut être classiquement compris entre 2 et 10, tel que N égal à 5.

Les différentes sections de voile profilé SV1 à SV5 peuvent être en une même matière, notamment en une même toile, ou encore avantageusement en des toiles présentant des propriétés différentes, en particulier des matières différentes et/ou des grammages différents.

Par exemple, le grammage de la toile utilisée peut être variable, par exemple croissant suivant la hauteur mât (de la base de la tête du mât), afin de tenir compte du gradient de vitesse du vent, généralement croissant suivant la hauteur du mât.

De manière générale, chaque section de voile profilée SV1 à SV5, forme une portion de la première surface S1 et une portion de la deuxième surface S2 de la voile profilée V et de manière à pouvoir coopérer respectivement avec la première section de longueur 20 et la deuxième section de longueur 21 d'un ou plusieurs des dispositifs cambreurs 1, la section de voile contournant la section en U 22.

Le système de réduction de la surface de la voile profilée V en prise avec le vent comprend encore plusieurs desdits dispositifs cambreurs 1 qui sont des dispositifs cambreurs structurels.

Les dispositifs cambreurs structurels comprennent un dispositif cambreur de base 10, formant typiquement une bôme, et au moins un dispositif cambreur intermédiaire 11, 12, 13, 14, ledit au moins un dispositif cambreur intermédiaire 11 12, 13, 14, assurant la transmission des efforts dus à la pression du vent sur la voile profilée entre deux successives des sections de voile profilée séparées et distinctes.

Le nombre de dispositifs cambreurs structurels 10 à14 du système de réduction de la surface de la voile profilée en prise avec le vent est égal au nombre entier N de sections de voile profilée. Ainsi, et à la figure 6, le système de réduction de la surface utile en prise avec le vent est un exemple lorsque le nombre entier N est égal à 5, à savoir qu'il comprend les cinq sections de voile profilée SV1 à SV5 suivant la hauteur du mât, ainsi que cinq des dispositifs cambreurs, qui sont des dispositifs cambreurs structurels, y compris un dispositif cambreur de base 4, et quatre dispositifs cambreurs intermédiaires 11 à 14, y compris :
- un dispositif cambreur de base 10, formant typiquement la bôme, lié à un bord inférieur de la première section de la voile profilée SV1,
- un premier dispositif cambreur intermédiaire 11 intercalé et lié, respectivement à la première et à la deuxième section de voile profilée SV1, SV2,
- un deuxième dispositif cambreur intermédiaire 12, intercalé et lié respectivement à la deuxième et à la troisième sections de voile profilée SV2, SV3,
- un troisième dispositif cambreur intermédiaire 13, intercalé et lié respectivement à la troisième et à la quatrième section de voile profilée SV3, SV4,
- un quatrième dispositif cambreur intermédiaire 14, intercalé et lié respectivement à la quatrième et cinquième sections de voile profilée SV4, SV5.

Les dispositifs cambreurs peuvent comprendre, outre les dispositifs cambreurs structurels du système de réduction de la surface utile de la voile profilée, des dispositifs cambreurs secondaires 100, typiquement de moindre hauteur suivant la hauteur, répartis au-dessus du dispositif cambreur de base 10, intercalés entre les dispositifs cambreurs intermédiaires 11,12,13,14, voire répartis au-dessus du dispositif cambreur intermédiaire 14 le plus supérieur, à savoir le quatrième dispositif cambreur intermédiaire 14.

Les dispositifs cambreurs secondaires 100 coopèrent avec les différentes sections de voile profilées SV1 à SV5, chacun en une position intermédiaire de la section de voile profilée entre le bord supérieur et le bord inférieure de ladite section de voile profilée.

De manière générale, et comme visible à la figure 9, la structure semi-rigide des dispositifs cambreurs structurels 10,11,12,13,14 du système de réduction de la surface de la voile profilée en prise avec le vent présente une dimension en hauteur Lh, suivant la direction du mât, qui peut être typiquement supérieure à la dimension en hauteur Ih des dispositifs cambreurs secondaires 100. Les dispositifs cambreurs structurels 10, 11, 12, 13, 14 du système de réduction de la voile profilée présentent ainsi une rigidité (suivant la direction du mât) supérieure à la rigidité des dispositifs cambreurs secondaires 100.

De manière générale, un bord inférieur de la première section de voile profilé SV1 est lié à un bord supérieur du dispositif cambreur de base 10, et un bord supérieur lié à un bord inférieur d'un premier dispositif cambreur intermédiaire 11, un bord inférieur de la deuxième section de voile profilé SV2 lié à un bord supérieur du premier dispositif cambreur intermédiaire 11, de sorte que dans la position hissée de la voile profilée, la toile tendue de la première section de la voile profilée SV1 et la toile tendue de deuxième section de voile profilée SV2 s'étendent suivant la direction du mât, de manière discontinue.

La structure semi-rigide dudit premier dispositif cambreur intermédiaire 11, prolonge la première section de voile profilé SV1 et la deuxième section de voile profilée SV2 dans la position haute de la voile profilée en assurant la transmission des efforts dûs à la pression du vent sur la voile profilée entre la première section SV1 de voile profilée et la deuxième section de voile profilée SV2.

Lorsque le système de réduction de la surface utile de la voile profilée comprend un deuxième dispositif cambreur intermédiaire 12, ce dernier est lié à un bord supérieur de la deuxième section de voile profilé SV2 et à un bord inférieur de la troisième section de voile profilé SV3.

De manière générale, et lorsque le système de réduction de la surface utile comprend un k^{ième} dispositif cambreur intermédiaire, ce dernier est lié à un bord supérieur de la k^{ième} section de voile profilé SVk et à un bord inférieur de la k^{ième+1} section de voile profilé SVk+1.

Le système de réduction de la surface utile de la voile profilée comprend encore, de manière notable, un système de fixation, amovible, assurant la liaison entre les dispositifs cambreurs, structurels, au moins entre le dispositif cambreur de base 10, et ledit premier dispositif cambreur intermédiaire 11, voire la liaison entre deux dispositifs cambreurs intermédiaires successifs 11,12,13,14, lorsque la voile profilée est dans une position intermédiaire entre ladite position haute de la voile profilée et la position basse de la voile profilée, les dispositifs cambreurs structurels 10,11,12,13,14 alors dans des positions rapprochées les unes des autres en tout ou partie, avec au moins le dispositif cambreur de base 10 et le premier dispositif cambreur intermédiaire 11 rapprochés l'un de l'autre.

La toile de la première section de voile SV1 accumulée, excédentaire, est alors de préférence maintenue par un lien L1 du système de fixation joignant la structure semi-rigide du dispositif cambreur de base 10 à la structure semi-rigide du premier dispositif cambreur intermédiaire 11.

Ainsi et sur la vue de gauche de la figure 7 est illustrée la voile profilée V dans sa position haute le long du mât M, les dispositifs cambreurs structurels 10 à 14 sont en des positions écartées les unes des autres de sorte à assurer un déploiement de toute la surface utile de la voile profilée, résultant de l'addition des différentes sections de voile profilée SV1 à SV5 suivant la hauteur du mât.

La vue du milieu de la figure 7 illustre une première réduction de la surface utile de la voile profilée, ou « premier ris », diminuée sensiblement de la surface de la première section de voile profilée SV1, obtenue en affalant partiellement la voile profilée à partir de sa position haute illustrée à gauche, à savoir jusqu'à ce que le premier dispositif cambreur intermédiaire 11 coulissant vers le bas du mât, soit à proximité du dispositif cambreur de base 10 (alors fixe). La première section de voile profilée se trouve alors repliée, accumulée entre le dispositif cambreur de base 10 et le première dispositif cambreur intermédiaire 11.

On met ensuite en place un lien du système de fixation entre au moins le dispositif cambreur de base 10 et le premier dispositif cambreur intermédiaire 11 rapprochés l'un de l'autre, la toile de la première section de voile SV1 accumulée et maintenue par au moins le lien L1 joignant la structure semi-rigide du dispositif cambreur de base 10 à la structure semi-rigide du premier dispositif cambreur intermédiaire 11.

La figure 7, à droite, illustre encore une deuxième réduction de surface de la voile profilée, ou « deuxième ris », diminuée sensiblement de l'addition des surfaces de la première section de voile profilée SV1 et de la deuxième section de voile profilée SV2, obtenue en affalant partiellement la voile profilée à partir de sa position haute illustrée à gauche, à savoir jusqu'à ce que le premier dispositif cambreur intermédiaire 11 et le deuxième dispositif cambreur intermédiaire 12 coulissant vers le bas du mât, soient à proximité du dispositif cambreur de base 10 (alors fixe). La première section de voile profilée SV1 et la deuxième section de voile profilée SV2 se trouvent alors repliées, accumulées respectivement entre le dispositif cambreur de base 10 et le premier dispositif cambreur intermédiaire 11, d'une part, et entre le premier dispositif cambreur intermédiaire 11 et le deuxième dispositif cambreur intermédiaire 12, d'autre part.

On met ensuite en place un lien du système de fixation entre le dispositif cambreur de base 10 et le premier dispositif cambreur intermédiaire 11 rapprochés l'un de l'autre, la toile de la première section de voile SV1 accumulée et maintenue par au moins le lien L1 joignant la structure semi-rigide du dispositif cambreur de base 10 à la structure semi-rigide du premier dispositif cambreur intermédiaire 11, ainsi qu'au moins un lien supplémentaire L2 joignant le premier dispositif cambreur intermédiaire 11 et le deuxième dispositif cambreur intermédiaire 12.

D'une manière générale, et comme compréhensible de la présente description, pour une voile profilée présentant un nombre entier N de section de voile profilée, un dispositif cambreur de base 10, et N-1 dispositifs cambreurs intermédiaires, il est possible de procéder à N-1 réductions de surfaces de la voile profilée, par diminutions successives des N-1 sections de voile profilée.

De manière avantageuse, le système de fixation comprend typiquement des points d'accrochage PT tels que des tétons ou des crochets saillants extérieurement le long de la première section de longueur 20 et de la deuxième section de longueur 20 des structures semi-rigides des dispositifs cambreurs structurels 10,11,12,13,14 , ainsi qu'au moins un lien souple L1, L2, configuré pour accrocher les points d'accrochage PT de deux dispositifs cambreurs successifs lorsque la voile profilée est dans ladite position intermédiaire avec rapprochement des deux dispositifs cambreurs successifs, en maintenant la section de voile accumulée et liée aux deux dispositifs cambreurs successifs.

Les deux dispositifs cambreurs successifs structurels peuvent être le dispositif cambreur de base 10 et le premier dispositif cambreur intermédiaire 11, liés par le lien L1, ou encore deux dispositifs cambreurs intermédiaires 11,12,13,14 successifs liés par un lien supplémentaire L2.

Selon la présente divulgation le lien L1 (ou le lien supplémentaire L2) vient directement accrocher les structures semi-rigides des dispositifs cambreurs structurels, sans créer de tension locale sur les sections de voile profilée SV1, SV2, SV3, SV4, SV5 et donc sans créer de contraintes locales sur la toile susceptibles d'être à l'origine d'arrachement par vent fort.

Les dispositifs cambreurs structurels, à savoir le dispositif cambreur de base 10 et les dispositifs cambreurs intermédiaires 11, 12, 13, 4 assurent ainsi avantageusement une transmission homogène de l'effort aux différentes sections de voile profilée, sur tout le profil de la section de voile SV1 à SV5, vue selon un perpendiculaire au mât. Les points d'accrochage peuvent être des crochets ou des tétons à extrémités élargies.

De manière facultative, tout ou partie des dispositifs cambreurs peut présenter un système de solidarisation 7, activable/désactivable, configuré pour assurer la solidarisation du dispositif cambreur 1 sur le mât, le système de solidarisation 7.

Dans son état activé, le système de solidarisation 7 est avantageusement configuré pour maintenir à distance le mât de la structure semi-rigide du dispositif tout en assurant le renvoi de l'appui latéral dû à la pression du vent sur la voile profilée sur le mât. Le système de solidarisation 7 positionne la voile profilée en évitant les chocs entre le mât M et les parties dommageables semi-rigides du dispositif cambreur.

Comme visible à titre indicatif à la figure 9, le système de solidarisation 7 comprend :
- un premier brin 71 souple lié à la première section de longueur 21 par deux extrémités longitudinales du premier brin 71, le premier brin contournant le mât M depuis la première section de longueur 20,
- un deuxième brin 72 souple lié à la deuxième section de longueur 20 par deux extrémités longitudinales du deuxième brin, le deuxième brin contournant le mât M depuis la deuxième section de longueur 21.

Le mât s'étend ainsi entre le premier brin 71 et le deuxième brin 72.

Le système de solidarisation comprend encore un système d'actionneur, activable, interne à la structure, configuré pour passer le premier brin et le deuxième brin dans un état rétracté configuré pour serrer le dispositif cambreur sur le mât M, enserré entre le premier brin 71 et le deuxième brin72, à l'intérieur de la structure semi rigide.

Selon un mode de réalisation, les dispositifs cambreur comprennent en tout ou partie le système d'entretoise 3 avec une première entretoise 30, reliant entre-elles la première section de longueur 20 et la deuxième section de longueur 21, ainsi qu'une deuxième entretoise 31 reliant entre-elles la première section de longueur 20 et la deuxième section de longueur 21, de manière parallèle à ladite première entretoise (30).

Le mât ainsi enserré par le premier brin 71 et le deuxième brin 72 est avantageusement maintenu à distance des deux sections de longueur 20,21 par le premier brin 71 et le deuxième brin 72 en tension, ainsi que maintenu à distance des entretoises, première entretoise 31 et deuxième entretoise 32 lorsque présentes. L'effort du vent sur la voile profilée est renvoyé au mât par le premier brin 72 et deuxième brin 72 en tension.

Au contraire et lorsque le système d'actionneur est désactivé, ce dernier est configuré pour provoquer un état déployé du premier brin et deuxième brin configuré pour libérer le mât ; et autoriser le déplacement du dispositif cambreur le long du mât.

Afin d'optimiser la synergie entre les entretoises 30, 31 et les brins 71, 72 :
- les extrémités longitudinales du premier brin 71 peuvent être solidarisées en deux points d'attache sur la première section de longueur 20 respectivement au niveau des zones de jonction entre les première et deuxième entretoise 30, 31 d'une part, et la première section de longueur 20, d'autre part,
- les extrémités longitudinales du deuxième brin 72 peuvent être solidarisées en deux points d'attache sur la deuxième section de longueur 21 respectivement au niveau des zones de jonction entre les première et deuxième entretoise 30, 31 d'une part, et la deuxième section de longueur 21,d'autre part.

Chaque entretoise constituée par la première entretoise et la deuxième entretoise 30,31 du système d'entretoise 3 peut être articulée en pivot à ses extrémités, respectivement à la première section de longueur 20 selon un axe perpendiculaire au plan de la structure semi-rigide et à la deuxième section de longueur 21 selon un axe perpendiculaire au plan de la structure semi-rigide, la ou chaque entretoise 30,31 étant configurée pour pivoter par rapport aux deux sections de longueur, première section de longueur 20 et deuxième section de longueur 21 lors du cambrage et du décalage des extrémités libres 23,24; sous l'effet des moyens d'actionnement 4.

A cet effet, le dispositif cambreur peut comprendre des raccords 32 articulés, comprenant une première partie 33 solidaire de la première section de longueur 20 ou de la deuxième section de longueur 21, voire une deuxième partie 34 recevant une extrémité de l'entretoise 30 ;31, la deuxième partie 34 étant articulée à la première partie 33 suivant un axe de pivot sensiblement perpendiculaire au plan de la structure semi-rigide 2 pour pivoter par rapport aux deux sections de longueur lors du cambrage et du décalage des extrémités libres 23,24; sous l'effet des moyens d'actionnement.

Aussi, les extrémités longitudinales du premier brin 71 peuvent être avantageusement attachées sur les premières parties 33 des raccords 32 solidaires de la première section de longueur 20 et les extrémités longitudinales du deuxième brin 72 sont attachées sur les premières parties 32 des raccords 32 solidaires de la deuxième section de longueur 21.

Selon un mode de réalisation, le système d'actionneur du système de solidarisation 7 comprend au moins un organe d'actionnement au ceinturage m présentant deux extrémités longitudinales e1, e2 ledit organe d'actionnement, activable étant rétractable lorsque activé avec rapprochement de ses deux extrémités longitudinales e1, e2.

Ledit organe d'actionnement au ceinturage peut être un muscle artificiel, notamment un muscle pneumatique. Un tel actionneur présente une enveloppe recevant intérieurement un ballon alimenté ou déchargé du fluide. L'enveloppe souple se rétracte en longueur lorsque sa section augmente sous l'augmentation du ballon alimenté ou fluide (contraction du muscle), et se déploie en longueur lorsque sa section diminue lorsque le ballon est déchargé du fluide (diminution de la pression du fluide). La rétraction de l'actionneur peut être progressive en contrôlant la quantité du fluide alimenté dans le ballon.

De tels systèmes pneumatiques d'actionnement, sont couramment appelés "muscles artificiels" constitués de boudins gonflables insérés dans des tresses de protection formant enveloppe, tels que le muscle artificiel se contracte ou se dilate selon que sa pression de fluide interne augmente ou diminue. De tels muscles artificiels sont, par exemple, décrits par B. Tondu et P. Lopez dans "Compte Rendu de l'Académie des Sciences", t. 320, PP 105-114, 1995.

Un tel muscle artificiel est illustré schématiquement dans sa position déployée à la figure 12 et dans sa position rétractée à la figure 13, ainsi que selon une vue coupe à la figure 14.

Lorsque le ballon B est alimenté en fluide sous pression (par exemple de l'air) la section du ballon augmente ce qui engendre une augmentation de la section de l'enveloppe Ev sous forme d'une tresse à la figure 11.

Sous l'effet de l'augmentation de la section de l'enveloppe, le tressage de l'enveloppe engendre un effort assurant la rétraction du muscle artificiel, par rapprochement des extrémités longitudinales e1 ou e2.

Un tel actionneur présente pour avantage :
- de ne pas nécessiter l'électrification de la voile profilée,
- d'être un composant souple ; peu susceptible d'être agressif pour les surfaces de la voile profilée, évitant les risques de déchirements, voire même susceptible de venir directement en contact pour enserrer le mât sans risque d'altérer la surface du mât M.

Selon un premier mode de réalisation illustré à la figure 9, le premier brin 71 peut comprendre un premier organe d'actionnement au ceinturage m1, en particulier un premier muscle artificiel, et le deuxième brin 72 peut comprendre un deuxième organe d'actionnement au ceinturage m2 notamment un deuxième muscle artificiel.

Tout ou partie des dispositifs cambreur 1 peut présenter un système de liaison 5 souple, joignant entre-elles la première section de longueur 20 et la deuxième section de longueur 21. Ce système de liaison souple est disposé dans une position intermédiaire de la structure entre les deux extrémités libres 23,34 et ledit système d'entretoise 3 ledit système de liaison 5, souple, travaillant en tension pour maintenir entre elles un écartement entre les deux sections de longueur.

On notera encore que le système d'entretoise 3 et le système de liaison 5 souple s'étendent tous deux internes à la structure semi-rigide 2, dans l'inter-espace entre la première section de longueur 20 et la deuxième section de longueur 21, et de préférence entièrement dans le plan de la structure semi rigide 2.

Le système de liaison 5 souple comporte deux liens souples, y compris un premier lien souple 50 solidaire par ses deux extrémités à la première section de longueur 20, et un second lien souple 51 solidaire par ses deux extrémités à la deuxième section de longueur 21. Les deux liens souples, premier lien souple 50 et deuxième lien souple 51 sont entrelacés au niveau d'une zone de contact Zc entre les deux liens souples 50,51. La zone de contact Zc entre les deux liens souples est configurée pour glisser le long des liens souples 50,51 lors du cambrage et du décalage des extrémités libres 23, 24 sous l'effet des moyens d'actionnement 4.

Ainsi et que ce soit le système d'entretoise, lorsque la ou chaque entretoise est articulée à ses extrémités aux deux sections de longueur (première section de longueur 20 ou deuxième section de longueur 21), ou encore le système de liaison souple avec possibilité de glissement de la zone de contact entre les deux liens souples, ces deux systèmes favorisent le décalage entre des extrémités libres 23 24, lorsque les moyens d'actionnement 4 sont activés.

La structure semi-rigide 2 peut présenter un profil présentant un plan de symétrie, dans une position de repos Pr de la structure semi-rigide 2 dans laquelle la première section de longueur 20 et la deuxième section de longueur 21 présentent un profil convexe. Comme visible à la figure 2, le plan de symétrie AS de la structure semi-rigide 2 dans sa position de repos s'étend suivant la direction entre le bord d'attaque BA et le bord de fuite BF, perpendiculairement au plan de la structure semi-rigide 2 contenant la première section de longueur 20, la deuxième section de longueur 21 et la section de liaison 22, en U.

Dans la position de repos Pr de la structure semi-rigide, on remarque que la première entretoise 30 et la seconde entretoise 31, s'étendent respectivement sensiblement perpendiculairement au plan de symétrie AS.

Dans au moins une position cambrée Pc1 et/ou Pc2 de la structure semi-rigide 2 sous l'action des moyens d'actionnement 4, ladite première section de longueur 20 est de profil concave lorsque ladite deuxième section de longueur 21 est de profil convexe, ou encore ladite deuxième section de longueur 21 est de profil concave lorsque ladite première section de longueur 20 est de profil convexe.

Selon un mode de réalisation, les moyens d'actionnement 4 sont configurés pour cambrer la structure semi-rigide sélectivement :
- dans une première position cambrée Pc1 dans laquelle ladite première section de longueur 20 est de profil concave lorsque ladite deuxième section de longueur 21 est de profil convexe,
- dans une deuxième position cambrée Pc2 dans laquelle ladite deuxième section de longueur 21 est de profil concave lorsque ladite première section de longueur 20 est de profil convexe.

Selon un mode de réalisation (notamment illustré à la figure 4) les moyens d'actionnement 4 peuvent comprendre au moins un actionneur 40, 41, s'étendant le long de l'une des deux sections de longueur de la structure, première section de longueur 20 (ou deuxième section de longueur 21), relié à l'extrémité libre 23 ou 24 de la section de longueur par un tendon 42 extérieur, souple, extérieur à la structure semi-rigide 2, via au moins un renvoi d'angle 43 solidaire de la section de liaison en U, et relié à l'extrémité libre 24, 23 de l'autre section de longueur par un tendon 44 intérieur qui court le long de la section de longueur jusqu'à un guide 45, avant de relier ladite extrémité libre 24 ou 23 de l'autre section de longueur, deuxième section de longueur 21 ou première section de longueur 20.

Ledit au moins renvoi d'angle 43 est situé du côté du plan de symétrie (et non sur ce dernier) de la structure semi-rigide 2 dont on veut changer le profil de la section de longueur (première section de longueur ou deuxième section de longueur) du profil convexe vers le profil concave.

Lorsque les moyens d'actionnement permettent d'obtenir les deux positions cambrées Pc1 et Pc2, deux renvois d'angle disposés de part, et d'autre du plan de symétrie permettent respectivement de cambrer la structure semi-rigide dans ces deux positions cambrées :
- un premier renvoi d'angle 431, solidaire de la section de liaison 22, disposé du côté de la première section de longueur 20 (par rapport au plan de symétrie) est sollicité pour permettre le changement de profil de la première section de longueur 20 (et donc la première surface S1 de la voile profilée) du profil convexe dans la position de repos Pr de la structure semi-rigide 2 jusqu'à ladite première position cambrée Pc1 où la première section de longueur 20 prend le profil concave;
- un second renvoi d'angle 432, solidaire de la section de liaison ; disposé du côté de la deuxième section de longueur 21 (par rapport au plan de symétrie), est sollicité pour permettre le changement de profil de la deuxième section de longueur 10 (et donc la deuxième surface S2 de la voile profilée) du profil convexe dans la position de repos Pr de la structure semi-rigide 2 jusqu'à ladite deuxième position cambrée Pc2 où la deuxième section de longueur 21 prend le profil concave.

Ledit actionneur 40 ;41 est configuré pour se rétracter dans un état actif et tirer sur les deux extrémités libres 23, 24 reliées respectivement par le tendon extérieur 42 et le tendon intérieur 44, d'une part, et sur le renvoi d'angle 43 de la section de liaison 22, d'autre part, jusqu'à la création du décalage d, l'extrémité libre reliée par le tendon intérieur 44 s'avançant vers le bord d'attaque BA par rapport à l'extrémité libre reliée par le tendon extérieur 42 en provoquant le cambrage de la structure semi-rigide, le tendon extérieur 42 sollicité s'écartant de la section de longueur, première section de longueur (ou deuxième section de longueur, immédiatement voisine au tendon extérieur 42), qui prend alors un profil concave, et alors que l'autre section de longueur, deuxième section de longueur ou première section de longueur, prend un profil convexe.

Le décalage des extrémités libres 23,24 permet d'initier le changement de profil de la section de longueur - première section de longueur 20 ou deuxième section de longueur - du profil convexe dans la position de repos Pr de la structure semi-rigide 2, et jusqu'au profil concave dans ladite position cambrée, notamment première position cambrée Pc1 ou deuxième position cambrée Pc2.

On initie le changement de profil de la première section de longueur 20, notamment du profil convexe dans la position de repos Pr jusqu'à un profilé concave dans la première position cambrée Pc1, par le décalage de l'extrémité libre 24 de la deuxième section de liaison 21 vers le bord d'attaque BA par rapport à l'extrémité libre 23 de la première section de liaison 20.

Dès lors, la concavité de la première section de longueur 20 peut être accentuée par les moyens d'actionnement 4, par la traction du tendon extérieur 42 reliant le premier renvoi d'angle 431 et l'extrémité libre 23 (telle la corde d'un arc).

On initie le changement de profil de la deuxième section de longueur 21, notamment du profil convexe dans la position de repos Pr jusqu'à un profil concave dans la première position cambrée Pc2, par le décalage de l'extrémité libre 23 de la première section de longueur 20 vers le bord d'attaque BA par rapport à l'extrémité libre 24 de la deuxième section de longueur 21.

Dès lors, la concavité de la deuxième section de longueur 21 peut être accentuée par les moyens d'actionnement 4, par la traction du tendon extérieur 42 reliant le deuxième renvoi d'angle 432 et l'extrémité libre 24 (telle la corde d'un arc).

On entend par tendon extérieur 42, le fait que le tendon souple passe à l'extérieur de la structure semi rigide 2, et de la voile entre le renvoi d'angle 43 - premier renvoi d'angle 431 ou deuxième renvoi d'angle 432- et respectivement l'extrémité libre, respectivement l'extrémité libre de la première section de longueur 20 et l'extrémité 24 de la deuxième section de longueur 21, et même si le tendon souple est partiellement interne à la structure entre le renvoi d'angle et l'actionneur (premier actionneur 40 ou deuxième actionneur 41).

Selon un mode de réalisation (illustré à la figure 4) le tendon extérieur 42 entre le renvoi d'angle (premier renvoi d'angle 431 ou deuxième renvoi d'angle 432) et l'extrémité libre (extrémité libre 23 ou 24) est encore extérieur à la voile profilée, notamment extérieur à la première surface de voile S1 entre le premier renvoi d'angle 431 et l'extrémité libre 23 et extérieur à la deuxième surface de voile S2 entre le deuxième renvoi d'angle 432 et l'extrémité libre 24. A cet effet, la première surface de voile S1 (respectivement la deuxième surface de voile S2) présente une ouverture de passage pour le tendon extérieur 42 au niveau du premier renvoi d'angle 431 (respectivement du deuxième renvoi d'ange 432).

Lorsque la première surface de voile S1 prend une surface concave sous l'action de la première section de longueur 20, le tendon extérieur 42 s'écarte également de cette première surface S1 de voile profilée.

Lorsque la deuxième surface de voile S2 prend une surface concave sous l'action de la deuxième section de longueur 21, le tendon extérieur 42 s'écarte également de cette première surface S2 de voile profilée.

Selon un mode de réalisation (illustré à la figure 4), les moyens d'actionnement comprennent :
- un premier actionneur 40 configuré pour cambrer la structure semi-rigide dans ladite première position cambrée Pc1, s'étendant le long de la première section de longueur 20 relié à l'extrémité libre 23 de la première section de longueur par un tendon extérieur 42, souple, à la structure semi-rigide 2, via un premier renvoi d'angle 431 solidaire de la section de liaison 22, en U, et par un tendon 44 intérieur qui court le long de la première section de longueur 20 jusqu'à un guide 45 de ladite première section de longueur 20 avant de relier l'extrémité libre 24 de ladite deuxième section de longueur 21, le premier actionneur 40 étant configuré pour se rétracter et tirer sur les deux extrémités libres 23, 24 reliées par le tendon extérieur 42 et le tendon intérieur 44, d'une part, et sur le premier renvoi d'angle 431, d'autre part, jusqu'à la création du décalage repéré d, l'extrémité reliée 24 par le tendon intérieur 44 s'avançant vers le bord d'attaque BA par rapport à l'extrémité libre 23 reliée par le tendon extérieur 42 en provoquant le cambrage de la structure semi-rigide, le tendon extérieur 42 sollicité s'écartant de la première section de longueur 20 qui prend un profil concave, la deuxième section longueur 21 prenant un profil convexe dans ladite première position cambrée Pc1,
- un deuxième actionneur 41 configuré pour cambrer la structure semi-rigide dans ladite deuxième position cambrée Pc2, s'étendant le long de la deuxième section de longueur 21 relié à l'extrémité libre 24 de la deuxième section de longueur par un tendon 42, extérieur, souple à la structure semi-rigide 2, via un deuxième renvoi d'angle 432 solidaire de la section de liaison 22 en U, et par un tendon intérieur 44 qui court le long de la deuxième section de longueur 21 jusqu'à un guide 45 de ladite deuxième section de longueur 21 avant de relier l'extrémité libre 23 de ladite première section de longueur 20, le deuxième actionneur 41 étant configuré pour se rétracter et tirer sur les deux extrémités libres 23, 24 reliées par le tendon extérieur 42 et le tendon intérieur 44, d'une part, et sur le deuxième renvoi d'angle 432, d'autre part, jusqu'à la création du décalage repéré d, l'extrémité libre 23 reliée par le tendon intérieur 44 s'avançant vers le bord d'attaque BA par rapport à l'extrémité libre 24 reliée par le tendon extérieur 42 en provoquant le cambrage de la structure semi-rigide 2, le tendon extérieur 42 sollicité s'écartant de deuxième section de longueur 21 qui prend un profil concave, alors que ladite première section de longueur 20 prend un profil convexe dans ladite deuxième position cambrée Pc2.

Selon un mode de réalisation, le dispositif cambreur comprenant un moyen de pilotage configuré pour sélectivement :
- activer le premier actionneur 40 en maintenant le deuxième actionneur 41 non activé pour provoquer ladite première position cambrée Pc1,
- activer le deuxième actionneur 41 en maintenant le premier actionneur 40 non activé pour provoquer ladite deuxième position cambrée Pc2.

Le premier actionneur 40 et le deuxième actionneur 41 sont activés sélectivement, en particulier alors que le premier brin 71 et le deuxième brin 72 sont dans ledit état rétracté configuré pour serrer les dispositifs cambreurs sur le mât M par activement desdits systèmes de solidarisation 7 lorsque présents.

Ces moyens de pilotage peuvent être externes à la structure semi-rigide du dispositif cambreur.

Les moyens de pilotage peuvent encore permettre de régler le réglage de la profondeur de concavité lorsque l'actionneur, premier actionneur 40 et/ou deuxième actionneur 41 est un actionneur progressif.

Ledit au moins un actionneur, le cas échéant premier actionneur 40 et deuxième actionneur 41 peut être un actionneur qui se rétracte lorsque alimenté en fluide tel qu'un muscle artificiel, notamment un muscle pneumatique. Un tel actionneur, illustré aux figures 12 à 14, a été déjà décrit précédemment, et n'est pas redéveloppé. Il présente une enveloppe recevant intérieurement un ballon alimenté ou déchargé du fluide. L'enveloppe souple se rétracte en longueur lorsque sa section augmente sous l'augmentation du ballon alimenté ou fluide (contraction du muscle), et se déploie en longueur lorsque sa section diminue lorsque le ballon est déchargé du fluide (diminution de la pression du fluide). La rétraction de l'actionneur peut être progressive en contrôlant la quantité du fluide alimenté dans le ballon.

Selon un mode de réalisation, les muscles artificiels des actionneurs 40,41 et/ou des organes d'actionneur au ceinturage m1 et m2 de la pluralité de dispositifs cambreurs 1 sont alimentés en fluide par un ou plusieurs tuyaux élastiques AL1, AL2, AL3 souples, conformés en forme de serpentin, s'étendant suivant la direction de la hauteur du mât M. Le ou les tuyaux élastiques souples sont configurés pour se déployer par écartement des spires du serpentin dans la position haute de la voile profilée, et pour se rétracter par rapprochement des spires du serpentin sous l'élasticité du serpentin, dans la position basse de la voile profilée.

On utilise des tuyaux élastiques distincts pour les actionneurs 40, 41 configurés pour le cambrage et les organes d'actionneur m1, m2, au ceinturage afin de pouvoir contrôler ces différents actionneurs indépendamment.

Les actionneurs ou organes d'actionneur au ceinturage peuvent être alimentés en fluide par une réserve de fluide comprimé R en particulier d'air comprimé qui peut être logé dans le creux du mât à sa base.

### Application industrielle

Les présentes solutions techniques peuvent trouver à s'appliquer notamment dans le domaine maritime des bateaux à voiles, comme une solution améliorée de gréement.

Les dispositifs cambreurs étant composés d'une structure semi-rigide élastiquement déformable, voire le cas échéant d'actionneur(s) souples(s) sous forme de muscles artificiels, il convient particulièrement à un environnement marin, où les éléments de gréement peuvent subir des chocs, sous l'action du vent ou d'imprévus de manœuvre.

Le système de réduction de la surface de la voile profilée en prise avec le vent permet avantageusement de réduire la surface utile de la voile profilée, sans créer de tension locale sur la toile de la voile profilée, limitant les risques d'arrachement par vent fort.

Au contraire, les dispositifs cambreurs structurels, en particulier les dispositifs cambreurs intermédiaires permettent une transmission et répartition hormonogènes des efforts dus à la pression du vent sur la voile entre les différentes sections de voile profilée, distinctes.

En particulier la répartition homogène entre chaque section de voile profilée et les dispositifs cambreurs intermédiaires, structurels, peut avantageusement s'effectuer de préférence continument le long de la première section de longueur, et le long de la deuxième section de longueur de la structure rigide, ainsi que le long de la section de liaison en U de la structure 2, et afin de répartir l'effort le long de la première surface de voile et le long de la deuxième surface de voile de chaque section, ainsi que le long de la surface de voile contournant la section de liaison en U.

Lors de la maintenance, en particulier dans le cas d'une dégradation de la toile de la voile profilée, seule la section de voile profilée présentant une altération peut être désassemblée dudit l'ensemble, avantageusement en conservant assemblées les autres sections de voile profilée, non altérées. La maintenance de la voile en est simplifiée.

La présente divulgation concerne encore un procédé de réduction de la surface de la voile profilée en prise avec le vent à partir d'un ensemble selon la présente divulgation ou appartenant à un voilier selon la présente divulgation à partir d'une position haute de la voile profilée sur le mât, les dispositifs cambreurs 1 dans des positions écartées les unes des autres.

Selon ce procédé on procède à la réduction de la surface de la voile profilée en prise avec le vent en :
- affalant partiellement la voile profilée en une position intermédiaire entre ladite position haute de la voile profilée et la position basse, et en rapprochant au moins le dispositif cambreur de base 10 et ledit premier dispositif cambreur intermédiaire 11 voire au moins même deux dispositifs cambreurs intermédiaires successifs 11 à 14, les dispositifs cambreurs structurels dans des positions rapprochées les unes des autres en tout ou partie,
- mise en place d'un lien du système de fixation entre au moins le dispositif cambreur de base 10 et le premier dispositif cambreur intermédiaire 11 rapprochés l'un de l'autre, la toile de la première section de voile SV1 accumulée et maintenue par au moins le lien L1 joignant la structure semi-rigide du dispositif cambreur de base 10 à la structure semi-rigide du premier dispositif cambreur intermédiaire 11 pour l'obtention d'une première réduction de surface de la voile profilée, voire mise en place d'au moins un lien supplémentaire L2 entre les dispositifs cambreurs successifs intermédiaires 11,12,13,14, le lien intermédiaire maintenant la section de voile accumulée entre lesdits dispositifs cambreurs intermédiaires, pour obtenir des réductions supplémentaires de surface de la voile profilée.

Selon un mode de réalisation illustré à titre d'exemple des figures 15 à 19, le système de réduction de la surface de la voile profilée en prise avec le vent comporte un dispositif de serrage, configuré pour rapprocher deux dispositifs cambreurs structurels entre eux, en particulier le dispositif cambreur de base avec le ou les dispositifs cambreurs intermédiaires, ou encore configuré pour rapprocher deux dispositifs cambreurs intermédiaires entre-eux, le dispositif de serrage comprenant :
- des guides 8 tels que des roulettes, solidaires de la structure rigide 2 de deux dispositifs cambreurs structurels à rapprocher, les guides agencés sur un côté interne de la structure semi-rigide 2, le long de la première section de longueur 20 et/ou le long de la deuxième section de longueur 21,
- au moins un lien de serrage 9 s'étendant au sein de la voile profilée, et qui court le long des guides 8 en étant guidé par les guides, les guides agencés en alternance sur les deux dispositifs cambreurs suivant le cheminement du lien, le lien fixé à une extrémité distale 90 sur la structure semi-rigide de l'un des deux dispositifs cambreurs à rapprocher.

Le dispositif de serrage est configuré de sorte qu'une traction sur le lien de serrage 9 provoque le rapprochement des deux dispositifs cambreurs structurels.

D'une manière générale, il peut y avoir, en vue de rapprocher deux dispositifs cambreurs structurels, et en symétrie par rapport à un plan vertical moyen de la voile profilée :
- un premier lien de serrage s'étendant entre les structures semi-rigides 2 dans des guides 8 fixés en alternance aux premières sections de longueur 20 des deux structures semi-rigides,
- un deuxième lien de serrage s'étendant entre les structures-semi-rigides dans des guides 8 fixés en alternance aux deuxièmes sections de longueur 20 des deux structures semi-rigides.

On provoque le rapprochement des deux dispositifs cambreurs structurels, en tirant simultanément sur les premiers et deuxième lien de serrage.

La figure 17 illustre la voile profilée vue de dessus, le dispositif de serrage, en particulier ces guides 8 et les liens de serrage 8 étant internes à la voile profilée, agencés entre les deux surfaces S1 et S2 de la voile et interne aux structures semi-rigides des dispositifs cambreurs.

La figure 18, illustre un exemple de trajectoire du lien de serrage 9 qui s'étend au travers des guides 8, répartis en alternance sur les structures semi-rigides en suivant le cheminement du lien, 9 jusqu'à une extrémité distale 90 fixée sur l'une des structures. L'extrémité proximale du lien de serrage est étarquée et peut être fixée à la base du mât.

D'une manière générale, il peut y avoir plusieurs dispositifs de serrage et en particulier :
- un premier dispositif de serrage entre le dispositif cambreur de base 10 et le premier dispositif cambreur intermédiaire 11 configuré pour rapprocher le dispositif cambreur de base et le premier dispositifs cambreur intermédiaire 11,
- un second entre le premier dispositif cambreur intermédiaire 11 et le deuxième dispositif cambreur intermédiaire 12, et ainsi de suite.

Un tel dispositif de serrage peut constituer en soi une version du système de fixation, amovible, assurant la liaison entre les dispositifs cambreurs, structurels. Bien entendu, le rapprochement provoqué par une traction sur le lien de serrage 9 nécessite préalablement de choquer la drisse.

Un tel dispositif de serrage peut notamment permettre d'automatiser la manœuvre d'affalage partiel de la voile lorsque la traction sur le lien de serrage est motorisée.

### Liste des signes de référence

- 1 -. Dispositif cambreur,
- 10. Dispositif cambreur de base,
- 11, 12, 13, 14. Dispositifs cambreurs intermédiaires
- 2 Structure semi-rigide
- 20,21 : Première section de longueur et deuxième section de longueur,
- 22. Section de liaison en U
- 23,34 : Extrémités libres,
- 3. Système d'entretoise,
- 30, 31. Première entretoise et deuxième entretoise,
- 32. Raccord,
- 4 Moyens d'actionnement,
- 40,41. Actionneurs, premier et deuxième ;
- 42 Tendon(s) extérieur(s)
- 43. Renvois d'angle, notamment premier renvoi d'angle 431, et deuxième renvoi d'angle 432
- 44. Tendon, intérieur, souple,
- 5. Système de liaison souple
- 50. Premier lien souple,
- 51. Deuxième lien souple,
- 6. Moyens de fixations (voile),
- 7. Système de solidarisation (pour le blocage du dispositif cambreur sur le mât),-
- 71, 72, Premier brin et deuxième brin,
- 8. Guides (dispositif de serrage)
- 9. Lien de serrage
- AS. Plan de symétrie de la structure semi-rigide (figure 2)
- B. Ballon (muscle artificiel),
- Ev Enveloppe (notamment tresse),
- BA. Bord d'attaque
- BF Bord de fuite
- V. Voile profilée
- d : décalage entre les deux extrémités libres
- ZC. Zone de contact entre les deux liens souples,
- m1, m2 Respectivement au moins un organe d'actionnement, premier et deuxième organes d'actionnement, et organe d'actionnement commun,
- Pr. Position de repos,
- Pc1. Première position de cambrage,
- Pc2. Deuxième position de cambrage,
- L1, L2. Lien et lien supplémentaire,
- SV1, SV2, SV3, SV4, SV5. Sections de voile profilée,
- Lh, Ih. Dimension en hauteur (pour le dispositif cambreur de base et les dispositifs cambreurs intermédiaires)

## Revendications

1. Ensemble comprenant une voile profilée ; un mât et plusieurs dispositifs cambreurs (1) pour voile profilée (V), les dispositifs cambreurs comprenant :
- une structure semi-rigide (2), élastiquement déformable, y compris :
-- deux sections de longueur, s'étendant l'une devant l'autre, formant respectivement une première section de longueur (20) solidaire d'une première surface (S1) de la voile profilée (V), et une deuxième section de longueur (21) solidaire d'un deuxième surface (S2) de la voile profilée (V),
-- une section de liaison (22) en U, reliant entre-elles en les prolongeant la première section de longueur (20) et la deuxième section de longueur (21) au niveau du bord d'attaque (BA) de la voile profilée, les deux sections de longueur se terminant au niveau du bord de fuite (BF) de la voile par deux extrémités libres (23,24),
et dans lequel le mât s'étend interne à la structure semi-rigide, entre les deux sections de longueur et dans lequel la voile profilée est configurée pour être :
- hissée le long du mât (M), en une position haute de la voile profilée, les dispositifs cambreurs (1) dans des positions écartées les unes des autres,
- affalée le long du mât (M) en position basse de la voile profilée, les dispositifs cambreurs (1) dans des positions rapprochées les unes des autres,
**caractérisé ce que** ledit ensemble comprend un système de réduction de la surface de la voile profilée en prise avec le vent, configuré pour réduire la surface de la voile profilée en une position intermédiaire le long du mât entre ladite position haute de la voile profilée et la position basse, comprenant :
- plusieurs sections de la voile profilée (SV1, SV2, SV3, SV4, SV5), distinctes et séparées, suivant la direction du mât, en toile souple, avec au moins une première section de voile profilée (SV1) et une deuxième section de voile profilée (SV2)
- plusieurs des dispositifs cambreurs (1) étant des dispositifs cambreurs structurels, comprenant un dispositif cambreur de base (10) et au moins un dispositif cambreur intermédiaire (11, 13, 14, 14) ledit au moins un dispositif cambreur intermédiaire, structurel, assurant la transmission des efforts dus à la pression du vent sur la voile profilée entre deux successives des sections de voile profilée séparées et distinctes, avec un bord inférieur de la première section de voile profilée lié à un bord supérieur du dispositif cambreur de base (10), et un bord supérieur lié à un bord inférieur d'un premier dispositif cambreur intermédiaire (11), un bord inférieur de la deuxième section de voile profilée (SV2) lié à un bord supérieur du premier dispositif cambreur intermédiaire (11), de sorte que dans la position hissée de la voile profilée, la toile tendue de la première section de la voile profilée (SV1) et la toile tendue de deuxième section de voile profilée (SV2) s'étendent suivant la direction du mât, de manière discontinue, la structure semi-rigide dudit premier dispositif cambreur intermédiaire (11), prolongeant la première section de voile profilé (SV1) et la deuxième section de voile profilée (SV2) dans la position haute de la voile profilé en assurant la transmission des efforts entre la première section de voile profilée et la deuxième section de voile profilée,
- un système de fixation, amovible, assurant la liaison entre les dispositifs cambreurs, structurels, au moins entre le dispositif cambreur de base (10), et ledit premier dispositif cambreur intermédiaire (11), voire la liaison entre deux dispositifs cambreurs intermédiaires successifs (11,12,13,14), lorsque la voile profilée est dans une position intermédiaire entre ladite position haute de la voile profilée et la position basse de la voile profilée, les dispositifs cambreurs structurels (10,11,12,13,14) dans des positions rapprochées les unes des autres en tout ou partie, avec au moins le dispositif cambreur de base et le premier dispositif cambreur rapprochés l'un de l'autre, ledit système de fixation comprenant des points d'accrochage (PT) saillants extérieurement le long de la première section de longueur (20) et de la deuxième section de longueur (20) des dispositifs cambreurs structurels (10,11,12,13,14), ainsi qu'un lien souple (L1, L2), configurés pour accrocher les points d'accrochage (PT) de deux dispositifs cambreurs successifs lorsque la voile profilée est dans ladite position intermédiaire avec rapprochement des deux dispositifs cambreurs successifs, en maintenant la section de voile accumulée et liée aux deux dispositifs cambreurs successifs, la toile de la première section de voile (SV1) accumulée, excédentaire étant maintenue par ledit lien (L1) du système de fixation joignant la structure semi-rigide du dispositif cambreur de base (10) à la structure semi-rigide du premier dispositif cambreur intermédiaire (11) et de sorte que ledit lien (L1), voire un lien supplémentaire (L2) joignant le premier dispositif cambreur intermédiaire (11) et un deuxième dispositif cambreur intermédiaire (12) sont configurés de sorte à directement accrocher les structures semi-rigides des dispositifs cambreurs structurels, sans créer de tension locale sur les sections de voile profilée (SV1, SV2, SV3, SV4, SV5).

2. Ensemble selon la revendication 1, dans lequel les points d'accrochage (PT) sont des tétons ou des crochets saillants extérieurement le long de la première section de longueur (20) et de la deuxième section de longueur (20) des dispositifs cambreurs structurels (10,11,12,13,14).

3. Ensemble selon la revendication 2, dans lequel les points d'accrochage sont des crochets ou des tétons à extrémités élargies.

4. Ensemble selon l'une des revendications 1 à 3 dans lequel lesdits dispositifs cambreurs comprennent outre, les dispositifs cambreurs structurels (10,11,12,13,14) du système de réduction de la surface de la voile profilée en prise avec le vent, des dispositifs cambreurs secondaires (100), coopérant avec les différentes sections de voile profilées, chacun en une position intermédiaire de la section de voile profilée (SV1 à SV5) entre le bord supérieur et le bord inférieur de ladite section de voile profilée.

5. Ensemble selon la revendication 4, dans lequel la structure semi-rigide des dispositifs cambreurs structurels (10,11,12,13,14) du système de réduction de la surface de la voile profilée en prise avec le vent présente une dimension en hauteur (Lh), suivant la direction du mât, supérieure à la dimension en hauteur (Ih) des dispositifs cambreurs secondaires (100).

6. Ensemble selon l'une des revendications 1 à 5, dans lequel le nombre de sections de voile profilée (SV1 à SV5) distinctes est égal au nombre entier N compris entre 2 et 10, tel que N égal à 5, et dans lequel le nombre de dispositifs cambreurs structurels (10 à14) du système de réduction de la surface de la voile profilée en prise avec le vent est égal au nombre entier N.

7. Ensemble selon l'une des revendications 1 à 6, dans lequel les différentes sections de voile profilée sont dans des toiles présentant des propriétés différentes, en particulier des matières différentes et/ou des grammages différents.

8. Ensemble selon l'une des revendications 1 à 7 comprenant des moyens d'actionnement (4) reliant entre-elles, d'une part, les deux extrémités libres (23,24) de la structure semi-rigide, ou au moins l'une des deux extrémités libres (23,24), et d'autre part, la section de liaison (22) en U, configurés pour cambrer la première section de longueur et la deuxième section de longueur de la structure semi-rigide par une mise en tension des deux extrémités libres (23,34) avec la section de liaison (22) en U de la structure semi-rigide (2), ou au moins par une mise en tension de l'une des deux extrémités libres (23,24) avec la section de liaison (22) en U de la structure semi-rigide (2), et la génération d'un décalage (d) entre les deux extrémités libres (23,24).

9. Ensemble selon la revendication 8 dans lequel les moyens d'actionnement (4) configurés pour cambrer la première section de longueur et la deuxième section de longueur de la structure semi-rigide comprennent au moins un actionneur (40, 41), présentant deux extrémités longitudinales (40a ; 41a, 40b ; 41b) ledit actionneur (40,41), activable étant rétractable lorsque activé avec rapprochement de ses deux extrémités longitudinales, ledit au moins un actionneur (40,41) s'étendant le long de l'une des deux sections de longueur de la structure semi rigide, première section de longueur (20) ou deuxième section de longueur (21), ledit actionneur (40, 41) étant interne à la structure semi-rigide (2), contenu dans un plan de la structure semi-rigide (2),
et dans lequel l'une des extrémités longitudinales (40a, 41a) dudit au moins un actionneur (40,41) est reliée à l'une des deux extrémités libres (23,24) par un tendon intérieur (44) alors que l'autre (41a, 41b) des deux extrémités longitudinales dudit au moins l'actionneur (40,41) est reliée soit à point d'ancrage (221, 222) solidaire de la section de liaison en U (22), soit à l'autre des deux extrémités libres (23,24) via un renvoi d'angle (43) solidaire de la section de liaison en U (22) par un tendon extérieur (42), le tendon (42) extérieur souple passant à l'extérieur de la structure semi-rigide (2), et de la voile profilée entre le renvoi d'angle (43) et respectivement ladite autre des deux extrémités libres (23, 24).

10. Ensemble selon la revendication 8 ou 9 dans lequel les moyens d'actionnement (4) sont configurés pour cambrer la structure semi-rigide sélectivement :
- dans une première position cambrée (Pc1) dans laquelle ladite première section de longueur (20) est de profil concave lorsque ladite deuxième section de longueur (21) est de profil convexe,
- dans une deuxième position cambrée (Pc2) dans laquelle ladite deuxième section de longueur (21) est de profil concave lorsque ladite première section de longueur (20) est de profil convexe.

11. Ensemble selon l'une des revendications 9 et 10 dans lequel ledit au moins actionneur des moyens d'actionnement comprend :
- un premier actionneur (40) configuré pour cambrer la structure semi-rigide dans ladite première position cambrée (Pc1), s'étendant le long de la première section de longueur (20), interne à la structure semi-rigide, solidaire à l'une (40b) de ses extrémités longitudinales au tendon (42) extérieur, relié, d'une part, à l'extrémité libre (23) de la première section de longueur (20) par ledit tendon extérieur (42), souple, qui est extérieur à la structure semi-rigide (2), via un premier renvoi d'angle (431) solidaire de la section de liaison (22), en U, le tendon (42) extérieur souple passant à l'extérieur de la structure semi rigide (2), et de la voile profilée entre le premier renvoi d'angle (431) et respectivement l'extrémité libre (23) de la première section de longueur (20), le tendon (42) extérieur souple étant interne à la structure semi-rigide entre le premier renvoi d'angle (431) et ledit premier actionneur (40), le premier actionneur (40) étant solidaire à l'autre de ses extrémités longitudinales au tendon intérieur (44), ledit premier actionneur (40) relié ; d'autre part ; à l'extrémité libre (24) de ladite deuxième section de longueur (21) par ledit tendon (44) intérieur, qui court le long de la première section de longueur (20) jusqu'à un guide (45) solidaire de ladite première section de longueur (20) avant de relier ladite extrémité libre (24) de ladite deuxième section de longueur (21), le premier actionneur (40) étant configuré, dans un état actif, pour se rétracter et tirer sur les deux extrémités libres (23, 24) reliées par le tendon extérieur (42) et le tendon intérieur(44), d'une part, et sur le premier renvoi d'angle (431), d'autre part, jusqu'à la création du décalage (d), l'extrémité reliée (24) par le tendon intérieur (44) s'avançant vers le bord d'attaque (BA) par rapport à l'extrémité libre (23) reliée par le tendon extérieur (42) en provoquant le cambrage de la structure semi-rigide, le tendon extérieur (42) sollicité s'écartant de la première section de longueur (20) qui prend un profil concave, la deuxième section longueur (21) prenant un profil convexe dans ladite première position cambrée (Pc1),
- un deuxième actionneur (41) configuré pour cambrer la structure semi-rigide dans ladite deuxième position cambrée (Pc2), s'étendant le long de la deuxième section de longueur (21) interne à la structure semi-rigide, solidaire à l'une de ses extrémités longitudinales à un tendon (42) extérieur , relié ,d'une part, à l'extrémité libre (24) de la deuxième section de longueur (21) par le tendon (42), extérieur, souple qui est extérieur à la structure semi-rigide (2), via un deuxième renvoi d'angle (432) solidaire de la section de liaison en U, le tendon (42) extérieur souple passant à l'extérieur de la structure semi rigide (2), et de la voile profilée entre le deuxième renvoi d'angle (432) et respectivement l'extrémité libre (24) de la deuxième section de longueur (21), le tendon (42) extérieur souple étant interne à la structure semi-rigide entre le deuxième renvoi d'angle (432) et ledit deuxième actionneur (41), le deuxième actionneur (41) étant solidaire à l'autre de ses extrémités longitudinales au tendon intérieur (44), ledit deuxième actionneur (41) relié, d'autre part, à l'extrémité libre (23) de ladite première section de longueur (21) par ledit tendon intérieur (44) qui court le long de la deuxième section de longueur (21) jusqu'à un guide (45) solidaire de ladite deuxième section de longueur (21) avant de relier l'extrémité libre (23) de ladite première section de longueur (20), le deuxième actionneur (41) étant configuré, dans un état actif, pour se rétracter et tirer sur les deux extrémités libres (23, 24) reliées par le tendon extérieur (42) et le tendon intérieur (44), d'une part, et sur le deuxième renvoi d'angle (432), d'autre part, jusqu'à la création du décalage (d), l'extrémité libre (23) reliée par le tendon intérieur (44) s'avançant vers le bord d'attaque (BA) par rapport à l'extrémité libre (24) reliée par le tendon extérieur (42) en provoquant le cambrage de la structure semi-rigide (2), le tendon extérieur (42) sollicité s'écartant de la deuxième section de longueur (21) qui prend un profil concave, alors que ladite première section de longueur (20) prend un profil convexe dans ladite deuxième position cambrée (Pc2).

12. Ensemble selon l'une des revendications 1 à 11 dans lequel tout ou partie des dispositifs cambreurs présente un système de solidarisation (7), activable/désactivable, configuré pour assurer la solidarisation du dispositif cambreur sur le mât, le système de solidarisation (7) comprenant:
- un premier brin (71) souple lié à la première section de longueur (21) par deux extrémités longitudinales du premier brin (71), le premier brin (71) contournant le mât (M) depuis la première section de longueur (20),
-un deuxième brin (72) souple lié la deuxième section de longueur (20) par deux extrémités longitudinales du deuxième brin, le deuxième brin (72) contournant le mât (M) depuis la deuxième section de longueur (21),
- un système d'actionneur, activable, interne à la structure configuré pour passer le premier brin et le deuxième brin dans un état rétracté configuré pour bloquer le dispositif cambreur sur le mât (M), enserré entre le premier brin (71) et le deuxième brin (72), à l'intérieur de la structure semi-rigide, le mât maintenu à distance des deux sections de longueur (20,21) par le premier brin (71) et le deuxième brin (72) en tension, et jusqu'à un état déployé du premier brin et deuxième brin configuré pour libérer le mât ; et autoriser le déplacement du dispositif cambreur le long du mât.

13. Ensemble selon la revendication 12 dans lequel le système d'actionneur du système de solidarisation comprend au moins un organe d'actionnement (m1, m2) présentant deux extrémités longitudinales (e1, e2), ledit organe d'actionnement, activable étant rétractable lorsque activé avec rapprochement de ses deux extrémités longitudinales (e1, e2).

14. Ensemble selon la revendication 12 ou 13 dans lequel les dispositifs cambreurs comprennent en tout ou partie un système d'entretoise (3) comprend une première entretoise (30), reliant entre-elles la première section de longueur (20) et la deuxième section de longueur (21), ainsi qu'une deuxième entretoise (31), reliant entre-elles la première section de longueur (20) et la deuxième section de longueur (21), de manière parallèle à ladite première entretoise (30) d'une part, et la deuxième section de longueur 21, d'autre part,
et dans lequel les extrémités longitudinales du premier brin (71) sont solidarisées en deux points d'attache sur la première section de longueur (20) respectivement au niveau des zones de jonction entre les première et deuxième entretoise (30, 31) et la première section de longueur (20), les extrémités longitudinales du deuxième brin (72) étant solidarisées en deux points d'attache sur la deuxième section de longueur (21) respectivement au niveau des zones de jonction entre les première et deuxième entretoise (30, 31),
et dans lequel le mât (M) s'étend entre les entretoises constituées par la première entretoise (30) et la deuxième entretoise (31), le premier brin (71) et le deuxième brin (72) enserrés sur le mât assurant le maintien à distance du mât avec la première entretoise (30), d'une part, et du mât avec la deuxième entretoise (31), d'autre part.

15. Ensemble selon l'une des revendications 1 à 14 dans lequel le système de réduction de la surface de la voile profilée en prise avec le vent comporte un dispositif de serrage, configuré pour rapprocher deux dispositifs cambreurs structurels entre eux, en particulier le dispositif cambreur de base (10) avec le ou les dispositifs cambreurs intermédiaires (11,12,13,14), ou encore configuré pour rapprocher deux dispositifs cambreurs intermédiaires (11,12 ,13,14) entre eux, le dispositif de serrage comprenant :
- des guides (8) tels que des roulettes, solidaires de la structure rigide (2) de deux dispositifs cambreurs structurels à rapprocher, les guides agencés sur un côté interne de la structure semi-rigide (2), le long de la première section de longueur (20) et/ou le long de la deuxième section de longueur (21)
- au moins un lien de serrage (9) s'étendant au sein de la voile profilée, et qui court le long des guides (8), en étant guidé par les guides, les guides (8) agencés en alternance sur les deux dispositifs cambreurs suivant le cheminement du lien, le lien fixé à une extrémité distale (90) sur la structure semi-rigide de l'un des deux dispositifs cambreurs à rapprocher
et de sorte que le dispositif de serrage est configuré de sorte qu'une traction sur le lien de serrage (9) provoque le rapprochement des deux dispositifs cambreurs structurels.

16. Voilier comprenant un ensemble selon l'une des revendications 1 à 15.

17. Procédé de réduction de la surface de la voile profilée en prise avec le vent à partir d'un ensemble selon l'une des revendications 1 à 15 ou appartenant à un voilier selon la revendication 16 à partir d'une position haute de la voile profilée sur la mât, les dispositifs cambreurs (1) dans des positions écartées les unes des autres, et dans lequel on procède à la réduction de la surface de la voile profilée en prise avec le vent en :
- affalant partiellement la voile profilée en une position intermédiaire entre ladite position haute de la voile profilée et la position basse, et en rapprochant au moins le dispositif cambreur de base (10), et ledit premier dispositif cambreur intermédiaire (11), voire au moins même deux dispositifs cambreurs intermédiaires successifs (11 à 14), les dispositifs cambreurs structurels dans des positions rapprochées les unes des autres en tout ou partie,
- mise en place du lien du système de fixation entre au moins le dispositif cambreur de base (10) et le premier dispositif cambreur intermédiaire (11) rapprochés l'un de l'autre, la toile de la première section de voile (SV1) accumulée et maintenue par au moins le lien (L1) joignant la structure semi-rigide du dispositif cambreur de base (10) à la structure semi-rigide du premier dispositif cambreur intermédiaire (11), voire mise en place d'au moins un lien supplémentaire (L2) entre les dispositifs cambreurs intermédiaires (11,12,13,14), successifs le lien intermédiaire maintenant la section de voile accumulée entre lesdits dispositifs cambreurs intermédiaires.

## Patentansprüche

1. Anordnung, umfassend ein profiliertes Segel, einen Mast und mehrere Wölbungsvorrichtungen (1) für ein profiliertes Segel (V), wobei die Wölbungsvorrichtungen umfassen:
- eine halbsteife Struktur (2), welche elastisch verformbar ist, umfassend:
-- zwei Längenabschnitte, von welchen sich der eine vor dem anderen erstreckt, welche einen ersten Längenabschnitt (20), welcher mit einer ersten Fläche (S1) des profilierten Segels (V) verbunden ist, bzw. einen zweiten Längenabschnitt (21) bilden, welcher mit einer zweiten Fläche (S2) des profilierten Segels (V) verbunden ist,
-- einen Verbindungsabschnitt (22) in U-Form, welcher untereinander unter Verlängerung den ersten Längenabschnitt (20) und den zweiten Längenabschnitt (21) auf dem Niveau des Angriffsrands (BA) des profilierten Segels verbindet, wobei die beiden Längenabschnitte auf dem Niveau des Fluchtrands (BF) des Segels durch zwei freie Enden (23, 24) enden,
und wobei sich der Mast intern zu der halbsteifen Struktur zwischen den beiden Längenabschnitten erstreckt und wobei das profilierte Segel dazu eingerichtet ist:
- entlang des Masts (M) in einer oberen Position des profilierten Segels gehisst zu sein, wobei die Wölbungsvorrichtungen (1) in voneinander entfernten Positionen vorliegen,
- entlang des Masts (M) in einer unteren Position des profilierten Segels eingeholt zu sein, wobei die Wölbungsvorrichtungen (1) in aneinander angenäherten Positionen vorliegen,
**dadurch gekennzeichnet, dass** die Anordnung ein System zum Reduzieren der Fläche des profilierten Segels in Kontakt mit dem Wind umfasst, welches dazu eingerichtet ist, die Fläche des profilierten Segels in einer Zwischenposition entlang des Masts zwischen der oberen Position des profilierten Segels und der unteren Position zu reduzieren, umfassend:
- mehrere Abschnitte des profilierten Segels (SV1, SV2, SV3, SV4, SV5), welche unterschiedlich und getrennt sind, der Richtung des Masts folgend, aus flexiblem Tuch, mit wenigstens einem ersten Abschnitt des profilierten Segels (SV1) und einem zweiten Abschnitt des profilierten Segels (SV2)
- mehrere Wölbungsvorrichtungen (1), welche strukturelle Wölbungsvorrichtungen sind, umfassend eine Basis-Wölbungsvorrichtung (10) und wenigstens eine Zwischen-Wölbungsvorrichtung (11, 13, 14, 14), wobei die wenigstens eine strukturelle Zwischen-Wölbungsvorrichtung die Übertragung von Kräften aufgrund des Winddrucks auf das profilierte Segel zwischen zwei aufeinanderfolgenden der Abschnitte des profilierten Segels sicherstellt, welche getrennt und unterschiedlich sind, wobei ein unterer Rand des ersten Abschnitts des profilierten Segels mit einem oberen Rand der Basis-Wölbungsvorrichtung (10) verbunden ist und ein oberer Rand mit einem unteren Rand einer ersten Zwischen-Wölbungsvorrichtung (11) verbunden ist, ein unterer Rand des zweiten Abschnitts des profilierten Segels (SV2) mit einem oberen Rand der ersten Zwischen-Wölbungsvorrichtung (11) verbunden ist, so dass in der gehissten Position des profilierten Segels das gespannte Tuch des ersten Abschnitts des profilierten Segels (SV1) und das gespannte Tuch des zweiten Abschnitts des profilierten Segels (SV2) sich der Richtung des Masts in diskontinuierlicher Weise folgend erstrecken, wobei die halbsteife Struktur der ersten Zwischen-Wölbungsvorrichtung (11) den ersten Abschnitt des profilierten Segels (SV1) und den zweiten Abschnitt des profilierten Segels (SV2) in der oberen Position des profilierten Segels verlängert, wodurch die Übertragung von Kräften zwischen dem ersten Abschnitt des profilierten Segels und dem zweiten Abschnitt des profilierten Segels sichergestellt wird,
- ein lösbares Befestigungssystem, welches die Verbindung zwischen den strukturellen Wölbungsvorrichtungen sicherstellt, wenigstens zwischen der Basis-Wölbungsvorrichtung (10) und der ersten Zwischen-Wölbungsvorrichtung (11), oder die Verbindung zwischen zwei aufeinander folgenden Zwischen-Wölbungsvorrichtungen (11, 12, 13, 14), wenn das profilierte Segel in einer Zwischenposition zwischen der oberen Position des profilierten Segels und der unteren Position des profilierten Segels ist, die strukturellen Wölbungsvorrichtungen (10, 11, 12, 13, 14) in aneinander angenäherten Positionen ganz oder teilweise mit wenigstens der Basis-Wölbungsvorrichtung und der ersten Wölbungsvorrichtung aneinander angenähert, wobei das Befestigungssystem Verankerungspunkte (PT) umfasst, welche entlang des ersten Längenabschnitts (20) und des zweiten Längenabschnitts (20) der strukturellen Wölbungsvorrichtungen (10, 11, 12, 13, 14) vorstehen, sowie eine flexible Verbindung (L1, L2) , welche dazu eingerichtet sind, die Verankerungspunkte (PT) von zwei aufeinander folgenden Wölbungsvorrichtungen zu verankern, wenn das profilierte Segel in der Zwischenposition ist, mit einer Annäherung der beiden aufeinander folgenden Wölbungsvorrichtungen, wobei der Abschnitt des Segels angesammelt und mit den beiden aufeinander folgenden Wölbungsvorrichtungen verbunden bleibt, wobei das überstehende Tuch des ersten angesammelten Abschnitts des Segels (SV1) durch die Verbindung (L1) des Fixierungssystems gehalten ist, welches die halbsteife Struktur der Basis-Wölbungsvorrichtung (10) mit der halbsteifen Struktur der ersten Zwischen-Wölbungsvorrichtung (11) derart verbindet, dass die Verbindung (L1) oder eine ergänzende Verbindung (L2), welche die erste Zwischen-Wölbungsvorrichtung (11) und eine zweite Zwischen-Wölbungsvorrichtung (12) verbindet, derart eingerichtet sind, dass sie direkt mit den halbsteifen Strukturen der strukturellen Wölbungsvorrichtungen einhaken, ohne dass eine lokale Spannung an den Abschnitten des profilierten Segels (SV1, SV2, SV3, SV4, SV5) erzeugt wird.

2. Anordnung nach Anspruch 1, wobei die Verankerungspunkte (PT) Zapfen oder Haken sind, welche außen entlang des ersten Längenabschnitts (20) und des zweiten Längenabschnitts (20) der strukturellen Wölbungsvorrichtungen (10, 11, 12, 13, 14) vorstehen.

3. Anordnung nach Anspruch 2, wobei die Verankerungspunkte Haken oder Zapfen mit vergrößerten Enden sind.

4. Anordnung nach einem der Ansprüche 1 bis 3, wobei die Wölbungsvorrichtungen zusätzlich zu den strukturellen Wölbungsvorrichtungen (10, 11, 12, 13, 14) des Systems zum Reduzieren der Fläche des profilierten Segels in Kontakt mit dem Wind sekundäre Wölbungsvorrichtungen (100) umfassen, welche mit den unterschiedlichen Abschnitten des profilierten Segels zusammenwirken, jeweils in einer Zwischenposition des Abschnitts des profilierten Segels (SV1 bis SV5) zwischen dem oberen Rand und dem unteren Rand des Abschnitts des profilierten Segels.

5. Anordnung nach Anspruch 4, wobei die halbsteife Struktur der strukturellen Wölbungsvorrichtungen (10, 11, 12, 13, 14) des Systems zum Reduzieren der Fläche des profilierten Segels in Kontakt mit dem Wind eine Höhenabmessung (Lh) der Richtung des Masts folgend aufweist, welche größer als die Höhenabmessung (Ih) der sekundären Wölbungsvorrichtungen (100) ist.

6. Anordnung nach einem der Ansprüche 1 bis 5, wobei die Anzahl der unterschiedlichen Abschnitte des profilierten Segels (SV1 bis SV5) gleich der Ganzzahl N ist, welche zwischen 2 und 10 liegt, so dass N gleich 5 ist, und wobei die Anzahl der strukturellen Wölbungsvorrichtungen (10 bis 14) des Systems zum Reduzieren der Fläche des profilierten Segels in Kontakt mit dem Wind gleich der Ganzzahl N ist.

7. Anordnung nach einem der Ansprüche 1 bis 6, wobei die unterschiedlichen Abschnitte des profilierten Segels Tücher sind, welche unterschiedliche Eigenschaften aufweisen, insbesondere aus unterschiedlichen Materialien und/oder mit unterschiedlichen Flächengewichten.

8. Anordnung nach einem der Ansprüche 1 bis 7, umfassend Betätigungsmittel (4), welche untereinander einerseits die beiden freien Enden (23, 24) der halbsteifen Struktur oder wenigstens eines der freien Enden (23, 24) und andererseits den Verbindungsabschnitt (22) in U-Form verbinden, welche dazu eingerichtet sind, den ersten Längenabschnitt und den zweiten Längenabschnitt der halbsteifen Struktur durch ein Verspannen der beiden freien Enden (23, 34) mit dem Verbindungsabschnitt (22) in U-Form der halbsteifen Struktur (2) zu wölben, oder für ein Verspannen von einem der beiden freien Enden (23, 24) mit dem Verbindungsabschnitt (22) in U-Form der halbsteifen Struktur (2) und der Erzeugung eines Versatzes (d) zwischen den beiden freien Enden (23, 24).

9. Anordnung nach Anspruch 8, wobei die Betätigungsmittel (4), welche dazu eingerichtet sind, den ersten Längenabschnitt und den zweiten Längenabschnitt der halbsteifen Struktur zu wölben, wenigstens einen Aktuator (40, 41) umfassen, welcher zwei longitudinale Enden (40a; 41a; 40b; 41b) aufweist, wobei der aktivierbare Aktuator (40, 41) einziehbar ist, wenn er mit einer Annäherung seiner beiden longitudinalen Enden aktiviert ist, wobei sich der wenigstens eine Aktuator (40, 41) entlang eines der beiden Längenabschnitte der halbsteifen Struktur erstreckt, dem ersten Längenabschnitt (20) oder dem zweiten Längenabschnitt (21), wobei der Aktuator (40, 41) intern zu der halbsteifen Struktur (2) ist, aufgenommen in einer Ebene der halbsteifen Struktur (2),
und wobei das eine der longitudinalen Enden (40a, 41a) des wenigstens einen Aktuators (40, 41) mit einem der beiden freien Enden (23, 24) durch eine innere Sehne (44) verbunden ist, während das andere (41a, 41b) der beiden longitudinalen Enden des wenigstens einen Aktuators (40, 41) entweder mit einem Verankerungspunkt (221, 222) verbunden ist, welcher an dem Verbindungsabschnitt in U-Form (22) angebracht ist, oder mit dem anderen der beiden freien Enden (23, 24) über eine Winkelumlenkung (43), welche mit dem Verbindungsabschnitt in U-Form (22) durch eine externe Sehne (42) verbunden ist, wobei die flexible externe Sehne (42) an der Außenseite der halbsteifen Struktur (2) und an dem profilierten Segel zwischen der Winkelumlenkung (43) und entsprechend dem anderen der beiden freien Enden (23, 24) verläuft.

10. Anordnung nach Anspruch 8 oder 9, wobei die Betätigungsmittel (4) dazu eingerichtet sind, die halbsteife Struktur selektiv zu wölben:
- in eine erste gewölbte Position (Pc1), in welcher der erste Längenabschnitt (20) von konkavem Profil ist, während der zweite Längenabschnitt (21) von konvexem Profil ist,
- in eine zweite gewölbte Position (Pc2), in welcher der zweite Längenabschnitt (21) von konkavem Profil ist, während der erste Längenabschnitt (20) von konvexem Profil ist.

11. Anordnung nach einem der Ansprüche 9 und 10, wobei der wenigstens eine Aktuator der Betätigungsmittel umfasst:
- einen ersten Aktuator (40), welcher dazu eingerichtet ist, die halbsteife Struktur in die erste gewölbte Position (Pc1) zu wölben, welcher sich entlang des ersten Längenabschnitts (20) intern zu der halbsteifen Struktur erstreckt, angebracht an einem (40b) seiner longitudinalen Enden an der externen Sehne (42), einerseits verbunden mit dem freien Ende (23) des ersten Längenabschnitts (20) durch die flexible externe Sehne (42), welche extern zu der halbsteifen Struktur (2) ist, über eine erste Winkelumlenkung (431), welche an dem Verbindungsabschnitt (22) in U-Form angebracht ist, wobei die flexible externe Sehne (42) an der Außenseite der halbsteifen Struktur (2) verläuft, und an dem profilierten Segel zwischen der ersten Winkelumlenkung (431) und entsprechend dem freien Ende (23) des ersten Längenabschnitts (20), wobei die flexible externe Sehne (42) intern zu der halbsteifen Struktur zwischen der ersten Winkelumlenkung (431) und dem ersten Aktuator (40) ist, wobei der erste Aktuator (40) mit dem anderen seiner longitudinalen Enden an der internen Sehne (44) angebracht ist, wobei der erste Aktuator (40) andererseits mit dem freien Ende (24) des zweiten Längenabschnitts (21) durch die interne Sehne (44) verbunden ist, welche entlang des ersten Längenabschnitts (20) bis zu einer Führung (45) verläuft, welche an dem ersten Längenabschnitt (20) angebracht ist, bevor das freie Ende (24) des zweiten Längenabschnitts (21) verbunden wird, wobei der erste Aktuator (40) dazu eingerichtet ist, in einem aktiven Zustand, sich zurückzuziehen und an den beiden freien Enden (23, 24) zu ziehen, welche durch die externe Sehne (42) und die interne Sehne (44) verbunden sind, einerseits, und an der ersten Winkelumlenkung (431) andererseits, bis zur Erzeugung des Versatzes (d), wobei sich das durch die interne Sehne (44) verbundene freie Ende (24) in Richtung des Angriffsrands (BA) bezüglich des freien Endes (23) vorschiebt, welches durch die externe Sehne (42) verbunden ist, um so die Wölbung der halbsteifen Struktur hervorzurufen, wobei sich die betätigte externe Sehne (42) von dem ersten Längenabschnitt (20) entfernt, welcher ein konkaves Profil einnimmt, wobei der zweite Längenabschnitt (21) ein konvexes Profil in der ersten gewölbten Position (Pc1) einnimmt,
- einen zweiten Aktuator (41), welcher dazu eingerichtet ist, die halbsteife Struktur in die zweite gewölbte Position (Pc2) zu wölben, welcher sich entlang des zweiten Längenabschnitts (21) intern zu der halbsteifen Struktur erstreckt, angebracht an einem seiner longitudinalen Enden an einer externen Sehne (42), einerseits verbunden mit dem freien Ende (24) des zweiten Längenabschnitts (21) durch die flexible externe Sehne (42), welche extern zu der halbsteifen Struktur (2) ist, über eine zweite Winkelumlenkung (432), welche an dem Verbindungsabschnitt in U-Form angebracht ist, wobei die flexible externe Sehne (42) an der Außenseite der halbsteifen Struktur (2) verläuft, und an dem profilierten Segel zwischen der zweiten Winkelumlenkung (432) und entsprechend dem freien Ende (24) des zweiten Längenabschnitts (21), wobei die flexible externe Sehne (42) intern zu der halbsteifen Struktur zwischen der zweiten Winkelumlenkung (432) und dem zweiten Aktuator (41) ist, wobei der zweite Aktuator (41) mit dem anderen seiner longitudinalen Enden an der internen Sehne (44) angebracht ist, wobei der zweite Aktuator (41) andererseits mit dem freien Ende (23) des ersten Längenabschnitts (21) durch die interne Sehne (44) verbunden ist, welche entlang des zweiten Längenabschnitts (21) bis zu einer Führung (45) verläuft, welche an dem zweiten Längenabschnitt (21) angebracht ist, bevor das freie Ende (23) des ersten Längenabschnitts (20) verbunden wird, wobei der zweite Aktuator (41) dazu eingerichtet ist, in einem aktiven Zustand, sich zurückzuziehen und an den beiden freien Enden (23, 24) zu ziehen, welche durch die externe Sehne (42) und die interne Sehne (44) verbunden sind, einerseits, und an der zweiten Winkelumlenkung (432) andererseits, bis zur Erzeugung des Versatzes (d), wobei sich das durch die interne Sehne (44) verbundene freie Ende (23) in Richtung des Angriffsrands (BA) bezüglich des freien Endes (24) vorschiebt, welches durch die externe Sehne (42) verbunden ist, um so die Wölbung der halbsteifen Struktur (2) hervorzurufen, wobei sich die betätigte externe Sehne (42) von dem zweiten Längenabschnitt (21) entfernt, welcher ein konkaves Profil einnimmt, während der erste Längenabschnitt (20) ein konvexes Profil in der zweiten gewölbten Position (Pc2) einnimmt.

12. Anordnung nach einem der Ansprüche 1 bis 11, wobei alle oder ein Teil der Wölbungsvorrichtungen ein aktivierbares/deaktivierbares Anbringungssystem (7) aufweisen, welches dazu eingerichtet ist, das Anbringen der Wölbungsvorrichtung an dem Mast sicherzustellen, wobei das Anbringungssystem (7) umfasst:
- einen ersten flexiblen Strang (71), welcher mit dem ersten Längenabschnitt (21) durch zwei longitudinale Enden des ersten Strangs (71) verbunden ist, wobei der erste Strang (71) den Mast (M) von dem ersten Längenabschnitt (20) aus umläuft.
- einen zweiten flexiblen Strang (72), welcher mit dem zweiten Längenabschnitt (20) durch zwei longitudinale Enden des zweiten Strangs verbunden ist, wobei der zweite Strang (72) den Mast (M) von dem zweiten Längenabschnitt (21) aus umläuft,
- ein aktivierbares Aktuatorsystem, welches intern zu der Struktur ist, welches dazu eingerichtet ist, den ersten Strang und den zweiten Strang in einen zurückgezogenen Zustand zu überführen, welcher dazu eingerichtet ist, die Wölbungsvorrichtung an dem Mast (M) zu blockieren, geklemmt zwischen dem ersten Strang (71) und dem zweiten Strang (72) im inneren der halbsteifen Struktur, wobei der Mast bei einem Abstand von den beiden Längenabschnitten (20, 21) durch den ersten Strang (71) und den zweiten Strang (72) unter Spannung gehalten wird, und bis zu einem ausgefahrenen Zustand des ersten Strangs und des zweiten Strangs, welcher dazu eingerichtet ist, den Mast freizugeben; und Ermöglichen der Verlagerung der Wölbungsvorrichtung entlang des Masts.

13. Anordnung nach Anspruch 12, wobei das Aktuatorsystem des Verbindungssystems wenigstens ein Betätigungsmittel (m1, m2) umfasst, welches zwei longitudinale Enden (e1, e2) aufweist, wobei das aktivierbare Betätigungsmittel zurückziehbar ist, wenn es aktiviert ist, mit einer Annäherung seiner beiden longitudinalen Enden (e1, e2).

14. Anordnung nach Anspruch 12 oder 13, wobei die Wölbungsvorrichtungen vollständig oder teilweise ein Abstandhalte-System (3) umfassen, welches einen ersten Abstandshalter (30) umfasst, welcher den ersten Längenabschnitt (20) und den zweiten Längenabschnitt (21) untereinander verbindet, sowie einen zweiten Abstandshalter (31), welcher den ersten Längenabschnitt (20) und den zweiten Längenabschnitt (21) in paralleler Weise zu dem ersten Abstandshalter (30) einerseits und zu dem zweiten Längenabschnitt (21) andererseits untereinander verbindet,
und wobei die longitudinalen Enden des ersten Strangs (71) an zwei Anbindungspunkten mit dem ersten Längenabschnitt (20) jeweils auf dem Niveau von Übergangszonen zwischen dem ersten und zweiten Abstandshalter (30, 31) und dem ersten Längenabschnitt (20) verbunden sind, wobei die longitudinalen Enden des zweiten Strangs (72) an zwei Anbindungspunkten mit dem zweiten Längenabschnitt (21) jeweils auf den Niveau von Übergangszonen zwischen dem ersten und zweiten Abstandshalter (30, 31) verbunden sind,
und wobei sich der Mast (M) zwischen den Abstandshaltern erstreckt, welche durch den ersten Abstandshalter (30) und den zweiten Abstandshalter (31) gebildet sind, wobei der erste Strang (71) und der zweite Strang (72), welche an den Mast geklemmt sind, das Beibehalten der Distanz des Masts von dem ersten Abstandshalter (30) einerseits und des Masts von dem zweiten Abstandshalter (31) andererseits sicherstellen.

15. Anordnung nach einem der Ansprüche 1 bis 14, wobei das System zum Reduzieren der Fläche des profilierten Segels in Kontakt mit dem Wind eine Klemmvorrichtung umfasst, welche dazu eingerichtet ist, zwei strukturelle Wölbungsvorrichtungen untereinander anzunähern, insbesondere die Basis-Wölbungsvorrichtung (10) mit der oder den Zwischen-Wölbungsvorrichtungen (11, 12, 13, 14), oder dazu eingerichtet ist, zwei Zwischen-Wölbungsvorrichtungen (11, 12, 13, 14) untereinander anzunähern, wobei die Klemmvorrichtung umfasst:
- Führungen (8), wie beispielsweise Rollen, welche mit der steifen Struktur (2) von zwei aneinander anzunähernden strukturellen Wölbungsvorrichtungen verbunden sind, wobei die Führungen an einer inneren Seite der halbsteifen Struktur (2) entlang des ersten Längenabschnitts (20) und/oder entlang des zweiten Längenabschnitts (21) angeordnet sind,
- wenigstens eine Klemmverbindung (9), welche sich innerhalb des profilierten Segels erstreckt und welche entlang der Führungen (8) verläuft, indem sie von den Führungen geführt ist, wobei die Führungen abwechselnd an den beiden Wölbungsvorrichtungen dem Verlauf der Verbindung folgend angeordnet sind, wobei die Verbindung an einem distalen Ende (90) an der halbsteifen Struktur von einer der beiden aneinander anzunähernden Wölbungsvorrichtungen und derart angeordnet ist, dass die Wölbungsvorrichtung derart eingerichtet ist, dass ein Ziehen an der Klemmverbindung (9) das Annähern der beiden strukturellen Wölbungsvorrichtungen hervorruft.

16. Segelboot, umfassend eine Anordnung nach einem der Ansprüche 1 bis 15.

17. Verfahren zum Reduzieren der Fläche des profilierten Segels in Kontakt mit dem Wind, ausgehend von einer Anordnung nach einem der Ansprüche 1 bis 15 oder zugehörig zu einem Segelboot nach Anspruch 16, ausgehend von einer oberen Position des profilierten Segels an dem Mast, wobei sich die Wölbungsvorrichtungen (1) in voneinander beabstandeten Positionen befinden und wobei die Reduzierung der Fläche des profilierten Segels in Kontakt mit dem Wind ausgeführt wird durch:
- teilweises Absenken des profilierten Segels in eine Zwischenposition zwischen der oberen Position des profilierten Segels und der unteren Position, sowie unter Annäherung von wenigstens der Basis-Wölbungsvorrichtung (10) und der ersten Zwischen-Wölbungsvorrichtung (11), oder wenigstens zwei aufeinander folgenden Zwischen-Wölbungsvorrichtungen (11 bis 14), wobei die strukturellen Wölbungsvorrichtungen vollständig oder teilweise in aneinander angenäherten Positionen sind,
- Vornehmen der Verbindung des Befestigungssystems zwischen wenigstens der Basis-Wölbungsvorrichtung (10) und der ersten Zwischen-Wölbungsvorrichtung (11), welche aneinander angenähert sind, wobei das Tuch des ersten Abschnitts des Segels (SV1) angesammelt und von wenigstens der Verbindung (L1) gehalten ist, welche die halbsteife Struktur der Basis-Wölbungsvorrichtung (10) mit der halbsteifen Struktur der ersten Zwischen-Wölbungsvorrichtung (11) verbindet, oder Vornehmen von wenigstens einer ergänzenden Verbindung (L2) zwischen den aufeinander folgenden Zwischen-Wölbungsvorrichtungen (11, 12, 13, 14), wobei die Zwischenverbindung den Abschnitt des Segels hält, welcher zwischen den Zwischen-Wölbungsvorrichtungen angesammelt ist.

## Claims

1. An assembly comprising a profiled sail; a mast and several cambering devices (1) for a profiled sail (V), the cambering devices comprising:
- an elastically deformable semi-rigid structure (2), including:
- two length sections, extending in front of one another, respectively forming a first length section (20) integral with a first surface (S1) of the profiled sail (V), and a second length section (21) integral with a second surface (S2) of the profiled sail (V),
- a U-shaped connecting section (22), interconnecting the first length section (20) and the second length section (21) by extending them at the leading edge (BA) of the profiled sail, the two length sections terminating at the trailing edge (BF) of the sail in two free ends (23, 24),
and wherein the mast extends internally to the semi-rigid structure, between the two length sections and wherein the profiled sail is configured to be:
- hoisted along the mast (M), in a top position of the profiled sail, the cambering devices (1) in positions separated from one another,
- lowered along the mast (M) into a bottom position of the profiled sail, the cambering devices (1) in positions close to one another,
**characterised in that** said assembly comprises a system for reducing the surface area of the profiled sail exposed to the wind, configured to reduce the surface area of the profiled sail in an intermediate position along the mast between said top position of the profiled sail and the bottom position, comprising:
- several distinct and separate sections (SV1, SV2, SV3, SV4, SV5) of the profiled sail along the direction of the mast, made of flexible cloth, with at least a first section (SV1) of the profiled sail and a second section (SV2) of the profiled sail
- several ones of the cambering devices (1) consisting of structural cambering devices, comprising a base cambering device (10) and at least one intermediate cambering device (11, 13, 14, 14), said at least one intermediate structural cambering device ensuring transmission of forces due to the pressure of the wind on the profiled sail between two successive separate and distinct sections of the profiled sail, with a lower edge of the first section of the profiled sail connected to an upper edge of the base cambering device (10), and an upper edge connected to a lower edge of the first intermediate cambering device (11), a lower edge of the second section (SV2) of the profiled sail connected to the upper edge of the first intermediate cambering device (11), so that in the hoisted position of the profiled sail, the tensioned cloth of the first section (SV1) of the profiled sail and the tensioned cloth of the second section (SV2) of the profiled sail extend discontinuously along the direction of the mast, the semi-rigid structure of said first intermediate cambering device (11), extending from the first section (SV1) of the profiled sail and the second section (SV2) of the profiled sail in the top position of the profiled sail ensuring transmission of the forces between the first section of the profiled sail and the second section of the profiled sail,
- a removable fastening system, ensuring connection between the structural cambering devices, at least between the base cambering device (10), and said first intermediate cambering device (11), and possibly the connection between two successive intermediate cambering devices (11, 12, 13, 14), when the profiled sail is in an intermediate position between said top position of the profiled sail and the bottom position of the profiled sail, the structural cambering devices (10, 11, 12, 13, 14) in positions close to one another in all or part, with at least the base cambering device and the first intermediate cambering device close to one another, said fastening system comprising hooking points (PT) externally projecting along the first length section (20) and the second length section (20) of the structural cambering devices (10, 11, 12, 13, 14), as well as a flexible link (L1, L2) configured to hook on the hooking points (PT) of two successive cambering devices when the profiled sail is in said intermediate position with two successive cambering devices brought close to one another, while holding the section of the sail accumulated and connected to the two successive cambering devices, the cloth of the surplus accumulated first section (SV1) of the sail being held by said link (L1) of the fastening system joining the semi-rigid structure of the base cambering device (10) to the semi-rigid structure of the first intermediate cambering device (11) and so that said link (L1), and possibly an additional link (L2) joining the first intermediate cambering device (11) and a second intermediate cambering device (12) are configured so as to directly hook on the semi-rigid structures of the structural cambering devices, without creating a local tension on the sections (SV1, SV2, SV3, SV4, SV5) of the profiled sail.

2. The assembly according to claim 1, wherein the hooking points (PT) consist of lugs or hooks externally projecting along the first length section (20) and the second length section (20) of the structural cambering devices (10, 11, 12, 13, 14).

3. The assembly according to claim 2, wherein the hooking points are hooks or lugs with enlarged ends.

4. The assembly according to one of claims 1 to 3, wherein said cambering devices comprise, in addition to the structural cambering devices (10, 11, 12, 13, 14) of the system for reducing the surface area of the profiled sail exposed to the wind, secondary cambering devices (100), cooperating with the different sections of the profiled sail, each in an intermediate position of the profiled section (SV1 to SV5) of the sail between the upper edge and the lower edge of said section of the profiled sail.

5. The assembly according to claim 4, wherein the semi-rigid structure of the structural cambering devices (10, 11, 12, 13, 14) of the system for reducing the surface area of the profiled sail exposed to the wind, has a height dimension (Lh), along the direction of the mast, larger than the height dimension (lh) of the secondary cambering devices (100).

6. The assembly according to one of claims 1 to 5, wherein the number of distinct sections (SV1 to SV5) of the profiled sail is equal to the integer number N between 2 and 10, such as N equals 5, and wherein the number of structural cambering devices (10 to 14) of the system for reducing the surface area of the profiled sail exposed to the wind is equal to the integer number N.

7. The assembly according to one of claims 1 to 6, wherein the different sections of the profiled sail are cloths having different properties, in particular different materials and/or different basis weights.

8. The assembly according to one of claims 1 to 7, comprising actuating means (4) interconnecting, on the one hand, the two free ends (23, 24) of the semi-rigid structure or at least one of the two free ends (23, 24) and, on the other hand, the U-shaped connecting section (22), configured to camber the first length section and the second length section of the semi-rigid structure by tensioning the two free ends (23, 34) with the U-shaped connecting section (22) of the semi-rigid structure (2), or at least by tensioning one of the two free ends (23, 24) with the U-shaped connecting section (22) of the semi-rigid structure (2), and generating an offset (d) between the two free ends (23, 24).

9. The assembly according to claim 8, wherein the actuating means (4) configured to camber the first length section and the second length section of the semi-rigid structure comprise at least one actuator (40, 41), having two longitudinal ends (40a; 41a, 40b; 41b), said actuator (40, 41) able to be activated, being retractable when activated with its two longitudinal ends being brought close to one another, said at least one actuator (40, 41) extending along one of the two length sections of the semi-rigid structure, the first length section (20) or the second length section (21), said actuator (40, 41) being internal to the semi-rigid structure (2), contained in a plane of the semi-rigid structure (2),
and wherein one of the longitudinal ends (40a, 41a) of said at least one actuator (40, 41) is connected to one of the two free ends (23, 24) by an internal tendon (44) while the other one (41a, 41b) of the two longitudinal ends of said at least one actuator (40, 41) is connected either to an anchor point (221, 222) integral with the U-shaped connecting section (22), or to the other one of the two free ends (23, 24) via a bell crank (43) integral with the U-shaped connecting section (22) by an external tendon (42), the flexible external tendon (42) passing outside the semi-rigid structure (2), and the profiled sail between the bell crank (43) and respectively said other one of the two free ends (23, 24).

10. The assembly according to claim 8 or 9, wherein the actuating means (4) are configured to camber the semi-rigid structure selectively:
- in a first cambered position (Pc1) in which said first length section (20) has a concave profile when said second length section (21) has a convex profile,
- in a second cambered position (Pc2) in which said second length section (21) has a concave profile when said first length section (20) has a convex profile.

11. The assembly according to one of claims 9 and 10, wherein said at least one actuator of the actuating means comprises:
- a first actuator (40) configured to camber the semi-rigid structure in said first cambered position (Pc1), extending along the first length section (20), internal to the semi-rigid structure, integral at one (40b) of the longitudinal ends thereof with the external tendon (42), connected, on the one hand, to the free end (23) of the first length section (20) by said flexible external tendon (42), which is external to the semi-rigid structure (2), via a first bell crank (431) integral with the U-shaped connecting section (22) the flexible external tendon (42) passing outside the semi-rigid structure (2) and the profiled sail between the first bell crank (431) and respectively the free end (23) of the first length section (20), the flexible external tendon (42) being internal to the semi-rigid structure between the first bell crank (431) and said first actuator (40), the first actuator (40) being integral at the other one of the longitudinal ends thereof with the internal tendon (44), said first actuator (40) connected; on the other hand; to the free end (24) of said second length section (21) by said internal tendon (44), which runs along the first length section (20) to a guide (45) integral with said first length section (20) before connecting said free end (24) of said second length section (21), the first actuator (40) being configured, in an active state, to be retracted and pull on the two free ends (23, 24) connected by the external tendon (42) and the internal tendon (44), on the one hand, and on the first bell crank (431), on the other hand, until the offset (d) is created, the end (24) connected by the internal tendon (44) advancing towards the leading edge (BA) relative to the free end (23) connected by the external tendon (42) while causing cambering of the semi-rigid structure, the stressed external tendon (42) moving away from the first length section (20), which adopts a concave profile, the second length section (21) adopting a convex profile in said first cambered position (Pc1),
- a second actuator (41) configured to camber the semi-rigid structure in said second cambered position (Pc2), extending along the second length section (21) internal to the semi-rigid structure, integral at one of the longitudinal ends thereof with an external tendon (42), connected, on the one hand, to the free end (24) of the second length section (21) by the flexible external tendon (42), which is external to the semi-rigid structure (2), via a second bell crank (432) integral with the U-shaped connecting section, the flexible external tendon (42) passing outside the semi-rigid structure (2) and the profiled sail between the second bell crank (432) and respectively the free end (24) of the second length section (21), the flexible external tendon (42) being internal to the semi-rigid structure between the second bell crank (432) and said second actuator (41), the second actuator (41) being integral at the other one of the longitudinal ends thereof with the internal tendon (44), said second actuator (41) connected, on the other hand, to the free end (23) of said first length section (21) by said internal tendon (44) which runs along the second length section (21) to a guide (45) integral with said second length section (21) before connecting the free end (23) of said first length section (20), the second actuator (41) being configured, in an active state, to retract and pull on the two free ends (23, 24) connected by the external tendon (42) and the internal tendon (44), on the one hand, and on the second bell crank (432), on the other hand, until the offset (d) is created, the free end (23) connected by the internal tendon (44) advancing towards the leading edge (BA) relative to the free end (24) connected by the external tendon (42) while causing cambering of the semi-rigid structure (2), the stressed external tendon (42) moving away from the second length section (21), which adopts a concave profile, while said first length section (20) adopts a convex profile in said second cambered position (Pc2).

12. The assembly according to one of claims 1 to 11, wherein all or part of the cambering devices have a securing system (7), able to be activated/deactivated, configured to ensure securing of the cambering device to the mast, the securing system (7) comprising:
- a first flexible strand (71) connected to the first length section (21) by two longitudinal ends of the first strand (71), the first strand (71) bypassing the mast (M) from the first length section (20),
- a second flexible strand (72) connected to the second length section (20) by two longitudinal ends of the second strand, the second strand (72) bypassing the mast (M) from the second length section (21),
- an actuator system, able to be activated, internal to the structure configured to pass the first strand and the second strand into a retracted state configured to block the cambering device onto the mast (M), tightened between the first strand (71) and the second strand (72), inside the semi-rigid structure, the mast held at a distance from the two length sections (20, 21) by the tensioned first strand (71) and second strand (72), and up to a deployed state of the first strand and second strand configured to release the mast and enable movement of the cambering device along the mast.

13. The assembly according to claim 12, wherein the actuator system of the securing system comprises at least one actuating member (m1, m2) having two longitudinal ends (e1, e2), said actuating member, able to be activated, being retractable when activated with the two longitudinal ends (e1, e2) brought close to one another.

14. The assembly according to claim 12 or 13, wherein the cambering devices comprise in whole or in part a spacer system (3) comprises a first spacer (30), interconnecting the first length section (20) and the second length section (21), as well as a second spacer (31), interconnecting the first length section (20) and the second length section (21), in parallel to said first spacer (30) on the one hand, and the second length section 21, on the other hand, and wherein the longitudinal ends of the first strand (71) are secured at two attachment points on the first length section (20) respectively at the junction zones between the first and second spacers (30, 31) and the first length section (20), the longitudinal ends of the second strand (72) being secured at two attachment points to the second length section (21) respectively at the junction zones between the first and second spacers (30, 31),
and wherein the mast (M) extends between the spacers consisting of the first spacer (30) and the second spacer (31), the first strand (71) and the second strand (72) tightened on the mast ensuring holding of the mast at a distance from the first spacer (30), on the one hand, and the mast at a distance from the second spacer (31), on the other hand.

15. The assembly according to one of claims 1 to 14, wherein the system for reducing the surface area of the profiled sail exposed to the wind includes a tightening device, configured to bring two structural cambering devices close to one another, in particular the base cambering device (10) with the intermediate cambering device(s) (11, 12, 13, 14), or even configured to bring two intermediate cambering devices (11, 12, 13, 14) close to one another, the tightening device comprising:
- guides (8), such as castors, integral with the rigid structure (2) of two structural cambering devices to be brought close to one another, the guides arranged on an inner side of the semi-rigid structure (2), along the first length section (20) and/or along the second length section (21)
- at least one tightening link (9) extending within the profiled sail, and which runs along the guides (8), while being guided by the guides, the guides (8) arranged alternately on the two cambering devices along the pathway of the link, the link fastened at a distal end (90) to the semi-rigid structure of one of the two cambering devices to be brought close to one another
and so that the tightening device is configured so that a tension on the tightening link (9) causes the two structural cambering devices to be brought close to one another.

16. A sailboat comprising an assembly according to one of claims 1 to 15.

17. A method for reducing the surface area of the profiled sail exposed to the wind from an assembly according to one of claims 1 to 15 or belonging to a sailboat according to claim 16 from a top position of the profiled sail on the mast, the cambering devices (1) in positions separated from one another, and wherein reducing the surface area of the profiled sail exposed to the wind is performed by:
- partially lowering the profiled sail into an intermediate position between said top position of the profiled sail and the bottom position, and by bringing at least the base cambering device (10) and said first intermediate cambering device (11) close to one another, and possibly at least two successive intermediate cambering devices (11 to 14), the structural cambering devices in positions close to one another in all or part,
- placing the link of the fastening system between at least the base cambering device (10) and the first intermediate cambering device (11) brought close to one another, the cloth of the first section (SV1) of the sail, accumulated and held at least by the link (L1) joining the semi-rigid structure of the base cambering device (10) to the semi-rigid structure of the first intermediate cambering device (11), and possibly placing at least one additional link (L2) between the successive intermediate cambering devices (11, 12, 13, 14), the intermediate link holding the section of the sail accumulated between said intermediate cambering devices.
